# EUROPÄISCHE PATENTSCHRIFT

(11) **EP 3 426 121 B1**
(45) Veröffentlichungstag und Bekanntmachung des Hinweises auf die Patenterteilung: **19.05.2021**
(21) Anmeldenummer: 16709041.4
(22) Anmeldetag: 09.03.2016
(51) Int. Cl.: A47L 11/292, A47L 11/40

(54) **FLÄCHEN-REINIGUNGSMASCHINE**
SURFACE CLEANING MACHINE
MACHINE DE NETTOYAGE DE SURFACES

(43) Veröffentlichungstag der Anmeldung: 16.01.2019
(73) Patentinhaber: Alfred Kärcher SE & Co. KG, 71364 Winnenden (DE)
(72) Erfinder: RUFENACH, Christoph, 75417 Mühlacker (DE); PALMER, Tobias, 73666 Baltmannsweiler (DE)
(74) Vertreter: Hoeger, Stellrecht & Partner Patentanwälte mbB
(86) Internationale Anmeldenummer: PCT/EP2016/055031
(87) Internationale Veröffentlichungsnummer: WO 2017/152970

(56) Entgegenhaltungen:
- WO-A1-2005/087075
- WO-A1-2015/086083
- CN-Y- 201 197 698
- DE-U1-202009 013 434
- US-A- 3 789 449
- US-A- 4 875 246
- US-A- 6 026 529

## Beschreibung

Die Erfindung betrifft eine Flächen-Reinigungsmaschine, umfassend einen Reinigungskopf mit einer angetriebenen Reinigungswalzeneinheit mit einer Rotationsachse, wobei in einem Reinigungsbetrieb die Flächen-Reinigungsmaschine nur über die Reinigungswalzeneinheit an einer zu reinigenden Fläche abgestützt ist, und einen Antriebsmotor für die Reinigungswalzeneinheit.

Die US 4,875,246 offenbart ein Bodenbehandlungsgerät, welches eine zylindrische Walze aufweist und Antriebsmittel zur Rotation der Walze um eine Achse. Innerhalb der Walze ist ein Motor angeordnet.

Die DE 20 2009 013 434 U1 offenbart eine Fußbodenreinigungsvorrichtung mit einer Bürste, welche um eine Rotationsachse drehbar ist, und mit einer Abdeckung mit einer Abdeckungsoberfläche, welche der Rotationsachse zugewandt ist. Die Abdeckungsoberfläche ist mit einer Mehrzahl von Rippen versehen, wobei die Rippen dazwischen Flüssigkeitskanäle bilden, um Flüssigkeit zu Abläufen, die an unteren Enden der Flüssigkeitskanäle vorgesehen sind, zu transportieren.

Aus der WO 2010/041185 A1 ist eine Flächen-Reinigungsmaschine mit rotierenden Bürsten bekannt.

Aus der US 7,665,174 B2 ist ein Reinigungskopf für eine Bodenreinigungsmaschine bekannt.

Aus der US 4,173,054 ist ein Bodenreiniger bekannt, welcher einen Handgriff, einen Hauptkörper, einen Walzenmechanismus mit einer Walze mit einem Reinigungsgürtel, einen Scraper und eine Schmutzfluidaufnahme umfasst.

Aus der WO 2013/106762 A2 ist eine Oberflächenreinigungsmaschine mit einer Reinigungswalze und einer Antriebseinheit zum Antrieb der Reinigungswalze bekannt. Es ist eine Schmutzschale vorgesehen, in welche die Reinigungswalze bei der Rotation Schmutz kehrt. Die Schmutzschale kann geöffnet werden.

Aus der US 7,921,497 B2 ist ein Flurschrubbgerät bekannt, welches manuell betrieben ist und eine Antriebswalze umfasst, die an eine Schrubbwalze gekoppelt ist.

Aus den nicht vorveröffentlichten Anmeldungen PCT/EP2015/073275, PCT/EP2015/072929, PCT/EP2015/073529, PCT/EP2015/073116, PCT/EP2015/073478 sind Flächen-Reinigungsmaschinen bekannt. Aus der nicht vorveröffentlichten PCT/EP2015/073315 ist ebenfalls eine Flächen-Reinigungsmaschine bekannt.

Der Erfindung liegt die Aufgabe zugrunde, eine Flächen-Reinigungsmaschine der eingangs genannten Art bereitzustellen, welche bei einfacher Bedienbarkeit optimierte Reinigungsergebnisse liefert.

Diese Aufgabe wird bei der eingangs genannten Flächen-Reinigungsmaschine erfindungsgemäß gelöst durch eine Schmutzfluidtankeinrichtung, welche an dem Reinigungskopf abnehmbar angeordnet ist.

Dadurch, dass die Flächen-Reinigungsmaschine nur über die Reinigungswalzeneinheit an einer zu reinigenden Fläche abgestützt ist, ergibt sich ein relativ einfacher Aufbau der Flächen-Reinigungsmaschine, welche sich mit geringem Gewicht realisieren lässt.

Die Reinigungswalzeneinheit ist eine einteilige oder mehrteilige Reinigungswalze mit einer einzigen Rotationsachse. Bei einer mehrteiligen Reinigungswalzeneinheit weisen alle Untereinheiten die gleiche koaxiale Rotationsachse auf und im Reinigungsbetrieb erfolgt eine Rotation aller Untereinheiten um die gleiche Rotationsachse in der gleichen Rotationsrichtung mit der gleichen Rotationsgeschwindigkeit und der Antriebsmotor treibt alle Untereinheiten an.

Ferner kann dann eine Reinigung auch in schwer zugänglichen Bereichen erfolgen, da der Platzbedarf für den Reinigungskopf gering gehalten werden kann. Die angetriebene Reinigungswalzeneinheit wirkt auch als Abstützeinrichtung; dadurch müssen keine weiteren Fahrelemente wie Räder oder dergleichen vorgesehen werden.

Durch eine abnehmbare Schmutzfluidtankeinrichtung an dem Reinigungskopf lässt sich der Weg für Schmutzfluid von der Reinigungswalzeneinheit zu der Schmutzfluidtankeinrichtung klein halten, so dass eine einfache Einkopplung möglich ist.

Durch die Abnehmbarkeit der Schmutzfluidtankeinrichtung von dem Reinigungskopf lässt sich diese auf einfache Weise entleeren und auch reinigen. Sie kann eine große Menge an Schmutzfluid einschließlich einer Flüssigkeit aufnehmen. Insbesondere lässt sich die Schmutzfluidtankeinrichtung als Ganzes von dem Reinigungskopf abnehmen beziehungsweise als Ganzes in diesen einsetzen, so dass ein hoher Befüllungsgrad für die Schmutzfluidtankeinrichtung auch mit Flüssigkeit erreicht werden kann.

Es ist dadurch sogar möglich, eine Einkopplung von Schmutzfluid von der Reinigungswalzeneinheit zu der Schmutzfluidtankeinrichtung sauggebläsefrei zu realisieren beziehungsweise es kann zur Unterstützung ein Sauggebläse vorgesehen werden, welches einen relativ geringen Leistungsbedarf und dadurch einen relativ geringen Energiebedarf aufweist.

Die Flächen-Reinigungsmaschine lässt sich dadurch energiesparend betreiben. Dadurch ist es wiederum möglich, die Flächen-Reinigungsmaschine und insbesondere den Antriebsmotor mit einer vorzugsweise wiederaufladbaren Batterieeinrichtung mit elektrischem Strom zu versorgen. Die Flächen-Reinigungsmaschine lässt sich dadurch netzunabhängig bedienen.

Günstig ist es, wenn eine Längserstreckungsachse der Schmutzfluidtankeinrichtung parallel zu der (insbesondere einzigen) Rotationsachse der Reinigungswalzeneinheit orientiert ist. Die Längserstreckungsachse der Schmutzfluidtankeinrichtung verläuft zwischen einer ersten Stirnseite und einer zweiten gegenüberliegenden Stirnseite der Schmutzfluidtankeinrichtung. Sie gibt die längste Erstreckung der Schmutzfluidtankeinrichtung vor. Es ergibt sich dadurch eine platzsparende Anordnung der Schmutzfluidtankeinrichtung an dem Reinigungskopf.

Es ist ferner günstig, wenn eine Motorachse des Antriebsmotors quer und insbesondere senkrecht zu einer Längserstreckungsachse der Schmutzfluidtankeinrichtung orientiert ist. Die Motorachse des Antriebsmotors entspricht einer Rotorachse des Antriebsmotors. Durch die Querorientierung zu der Längserstreckungsachse der Schmutzfluidtankeinrichtung ergibt sich ein platzsparender Aufbau.

Ganz besonders vorteilhaft ist es, wenn die Schmutzfluidtankeinrichtung zwischen der Reinigungswalzeneinheit und dem Antriebsmotor angeordnet ist. Dadurch ergibt sich ein kurzer Einkopplungsweg zum Einkoppeln von Schmutzfluid ausgehend von der Reinigungswalzeneinheit in die Schmutzfluidtankeinrichtung. Dadurch wiederum genügt es, ein Sauggebläse mit einer relativ geringen Leistung zum Absaugen von Schmutzfluid zu verwenden beziehungsweise es ist eine sauggebläsefreie Ausbildung möglich.

Bei einem Ausführungsbeispiel ist eine Getriebeeinrichtung zur Drehmomentübertragung vorgesehen, welche zwischen dem Antriebsmotor und der Reinigungswalzeneinheit angeordnet ist, wobei die Schmutzfluidtankeinrichtung eine Oberseite und eine Unterseite aufweist, wobei die Unterseite einem Reinigungswalzenhalter der Reinigungswalzeneinheit zugewandt ist und die Oberseite der Unterseite abgewandt ist, und wobei die Getriebeeinrichtung an der Unterseite oder an der Oberseite der Schmutzfluidtankeinrichtung vorbeigeführt ist. Die Getriebeeinrichtung sorgt für die Drehmomentübertragung von dem Antriebsmotor zu der Reinigungswalzeneinheit. Die Reinigungswalzeneinheit ist beabstandet zu dem Antriebsmotor positioniert. Die Getriebeeinrichtung sorgt insbesondere für eine Drehzahluntersetzung, Drehmomentumlenkung und gegebenenfalls für eine Überbrückung von Abständen. Durch die Vorbeiführung der Getriebeeinrichtung an der Unterseite beziehungsweise Oberseite der Schmutzfluidtankeinrichtung ergibt sich ein einfacher kompakter Aufbau. Grundsätzlich ist es auch möglich, dass die Getriebeeinrichtung durch eine durchgehende Öffnung in der Schmutzfluidtankeinrichtung durchgeführt ist. Bei einer Vorbeiführung der Getriebeeinrichtung an der Unterseite beziehungsweise Oberseite ergibt sich im Vergleich dazu eine vereinfachte Abnehmbarkeit der Schmutzfluidtankeinrichtung von dem Reinigungskopf und eine vereinfachte Ausbildung der Schmutzfluidtankeinrichtung.

Bei einer Ausführungsform weist die Schmutzfluidtankeinrichtung eine Ausnehmung auf, in welcher bei an dem Reinigungskopf fixierter Schmutzfluidtankeinrichtung mindestens ein Teilbereich der Getriebeeinrichtung positioniert ist. Durch den entsprechenden Freiraum der Ausnehmung wird ein Raum bereitgestellt, in dem die Getriebeeinrichtung positioniert werden kann. Dadurch ergibt sich eine optimierte Anpassung der geometrischen Gestalt der Schmutzfluidtankeinrichtung an den Reinigungskopf.

Bei einem Ausführungsbeispiel ist ein Gerätekörper vorgesehen, an welchem der Reinigungskopf angeordnet ist, wobei an dem Gerätekörper mindestens eine der folgenden Einrichtungen positioniert ist: eine Tankeinrichtung für Reinigungsflüssigkeit; eine Ventileinrichtung für die Zuführung von Reinigungsflüssigkeit zu dem Reinigungskopf; eine Batterieeinrichtung für den Antriebsmotor; eine Haltestabeinrichtung zum Halten und/oder Führen der Flächen-Reinigungsmaschine; eine Filtereinrichtung für Reinigungsflüssigkeit; mindestens teilweise der Antriebsmotor. Es ergibt sich dadurch ein kompakter Aufbau. Insbesondere lassen sich Elemente der Flächen-Reinigungsmaschine, welche ein relativ hohes Gewicht aufweisen, wie beispielsweise der Antriebsmotor, weit unten in der Nähe zu dem Reinigungskopf positionieren. An dem Gerätekörper lässt sich ferner beispielsweise eine abnehmbare Tankeinrichtung für Reinigungsflüssigkeit positionieren. An dem Gerätekörper lässt sich insbesondere geschützt in dem Gehäuse eine Ventileinrichtung für die Zuführung von Reinigungsflüssigkeit zu dem Reinigungskopf und auch eine Filtereinrichtung für die Reinigungsflüssigkeit positionieren. Ferner lässt sich die Batterieeinrichtung optimiert positionieren, insbesondere wenn der Antriebsmotor selber an dem Gerätekörper angeordnet ist. Es kann auch vorgesehen sein, dass zumindest teilweise der Antriebsmotor in dem Gerätekörper positioniert ist. Beispielsweise wird der Gerätekörper dazu verwendet, den Antriebsmotor an der Flächen-Reinigungsmaschine zu "verankern".

Günstig ist es, wenn der Antriebsmotor mindestens teilweise zwischen dem Gerätekörper und dem Reinigungskopf angeordnet ist, wobei er insbesondere mindestens teilweise in dem Gerätekörper angeordnet ist. Dadurch lässt sich beispielsweise eine Batterieeinrichtung auf optimierte Weise an dem Gerätekörper anordnen. Ferner lässt sich auf einfache Weise eine Drehmomentübertragung von dem Antriebsmotor zu der Reinigungswalzeneinheit an dem Reinigungskopf realisieren. Der Antriebsmotor lässt sich dabei (bezogen auf einen ordnungsgemäßen Betrieb mit auf der zu reinigenden Fläche aufgestützter Reinigungswalzeneinheit) relativ weit unten anordnen, so dass sich eine einfache Bedienbarkeit ergibt. Es lässt sich bei einer solchen Anordnung auch auf einfache Weise eine Schwenkbarkeit zwischen dem Reinigungskopf und dem Gerätekörper realisieren.

Günstig ist es, wenn der Reinigungskopf um eine Schwenkachse relativ zu dem Antriebsmotor und/oder dem Gerätekörper schwenkbar ist, wobei die Schwenkachse insbesondere parallel oder koaxial zu einer Motorachse des Antriebsmotors orientiert ist. Dadurch ergeben sich erweiterte Bedienungsmöglichkeiten; es wird der Zugang zu räumlich beengten Bereichen der zu reinigenden Fläche verbessert, da der Gerätekörper angepasst zu dem Reinigungskopf umpositioniert werden kann. Ein entsprechendes Schwenklager lässt sich auf einfache Weise ausbilden, indem beispielsweise eine Kapselung des Antriebsmotors als Innenhülse und eine an dem Gerätekörper angeordnete Außenhülse so ausgebildet sind, dass ein Schwenklager realisiert ist.

Bei einem Ausführungsbeispiel weist ein Reinigungswalzenhalter, an dem die Reinigungswalzeneinheit positioniert ist, eine Aufnahmekammer mit einem Aufnahmeraum für die Schmutzfluidtankeinrichtung auf. Die Aufnahmekammer kann dabei mehrkammerig ausgebildet sein und der Aufnahmeraum kann mehrere Unterräume umfassen. Grundsätzlich können dabei Unterräume fluidwirksam miteinander verbunden sein oder fluidwirksam voneinander getrennt sein.

Insbesondere ist der Aufnahmekammer eine Fixierungseinrichtung zugeordnet, durch welche die Schmutzfluidtankeinrichtung an der Aufnahmekammer fixierbar ist, wobei die Fixierungseinrichtung für die Abnehmbarkeit der Schmutzfluidtankeinrichtung von dem Reinigungskopf lösbar ausgebildet ist und insbesondere ist die Fixierungseinrichtung so ausgebildet, dass die Schmutzfluidtankeinrichtung an der Aufnahmekammer durch Formschluss in einer Halteposition gehalten ist. Es lässt sich dadurch auf einfache Weise eine Fixierung der Schmutzfluidtankeinrichtung an der Aufnahmekammer erreichen. Ferner lässt sich die Schmutzfluidtankeinrichtung auf einfache Weise abnehmen, um diese zu entleeren und gegebenenfalls zu reinigen. Ferner kann die Fixierungseinrichtung so ausgebildet sein, dass die Schmutzfluidtankeinrichtung mit einer Eingangsmündung definiert zu der Reinigungswalzeneinheit positioniert ist. Dadurch kann insbesondere eine Abstreif-Leiteinrichtung definiert zu der Reinigungswalzeneinheit positioniert werden.

Bei einem konstruktiv einfachen Ausführungsbeispiel umfasst die Fixierungseinrichtung mindestens eine schwenkbare Klappe oder ist eine solche. Durch die schwenkbare Klappe lässt sich auf einfache Weise die Aufnahmekammer derart freigeben, dass die Schmutzfluidtankeinrichtung eingesetzt werden kann beziehungsweise entnommen werden kann. Durch die Klappe, wenn sie auf die Schmutzfluidtankeinrichtung wirkt, kann ferner eine Halteposition der Schmutzfluidtankeinrichtung gesichert werden. Weiterhin lässt sich die Klappe so ausbilden, dass sie eine gewisse Vorspannung ausübt, um die Schmutzfluidtankeinrichtung definiert an der Aufnahmekammer zu positionieren, um insbesondere eine Eingangsmündung der Schmutzfluidtankeinrichtung und/oder gegebenenfalls eine Abstreif-Leiteinrichtung definiert relativ zu der Reinigungswalzeneinheit zu positionieren.

Günstigerweise ist dabei eine Schwenkachse der mindestens einen Klappe mindestens näherungsweise parallel zu einer Rotationsachse der Reinigungswalzeneinheit ausgerichtet. Dadurch ergibt sich ein einfacher konstruktiver Aufbau. Die Schmutzfluidtankeinrichtung lässt sich auf einfache Weise entnehmen und wiedereinsetzen.

Es ist dann günstig, wenn die mindestens eine Klappe auf eine Oberseite der Schmutzfluidtankeinrichtung wirkt, welche einer Unterseite abgewandt ist, wobei die Unterseite der Schmutzfluidtankeinrichtung bei an dem Reinigungskopf fixierter Schmutzfluidtankeinrichtung einem Boden der Aufnahmekammer zugewandt ist. Dadurch lässt sich auf einfache Weise eine Halteposition der Schmutzfluidtankeinrichtung an der Aufnahmekammer sichern. Ferner lässt sich eine definierte Positionierung erreichen.

Es ist dann günstig, wenn die mindestens eine Klappe als Niederhalter ausgebildet ist, welche die Schmutzfluidtankeinrichtung in Relation zu der Reinigungswalzeneinheit definiert positioniert und/oder in dem Aufnahmeraum positioniert und insbesondere die Schmutzfluidtankeinrichtung in einer Halteposition gegen einen Boden der Aufnahmekammer drückt. Dadurch lässt sich für einen Bediener auf einfache Weise die Schmutzfluidtankeinrichtung entnehmen beziehungsweise wiedereinsetzen und es lässt sich gewissermaßen eine automatische Positionierung erreichen; der Bediener muss sich um die genaue Positionierung nicht kümmern.

Beispielsweise ist die mindestens eine Klappe federbelastet und/oder derart elastisch ausgebildet, dass die Schmutzfluidtankeinrichtung in dem Aufnahmeraum mit einer Vorspannung gehalten ist. Diese Vorspannung sorgt dafür, dass die Eingangsmündung der Schmutzfluidtankeinrichtung in einer definierten Position zu der Reinigungswalzeneinheit liegt.

Bei einer konstruktiv einfachen Ausführungsform ist an der Oberseite der Schmutzfluidtankeinrichtung mindestens eine Ausnehmung angeordnet und die mindestens eine Klappe weist mindestens ein Gegenelement zum Eintauchen in die mindestens eine Ausnehmung auf. Dadurch lässt sich insbesondere auf einfache Weise eine Sperrung der Beweglichkeit der Schmutzfluidtankeinrichtung an der Aufnahmekammer in einer Herausnahmerichtung erreichen.

Es ist dann ferner günstig, wenn die mindestens eine Ausnehmung mindestens eine Hinterschneidung aufweist und das mindestens eine Gegenelement ein an die mindestens eine Hinterschneidung angepasstes Sperrelement aufweist, welches bei geschlossener mindestens einen Klappe eine Beweglichkeit der Schmutzfluidtankeinrichtung in einer Richtung von einem Boden der Aufnahmekammer weg sperrt. Es lässt sich dadurch ein Formschluss erreichen, welcher in der Halteposition der Schmutzfluidtankeinrichtung ein Herausfallen sichert. Ferner lässt sich dadurch auf einfache Weise eine Positionierung der Schmutzfluidtankeinrichtung relativ zu der Reinigungswalzeneinheit erreichen.

Insbesondere sind die Aufnahmekammer und die Schmutzfluidtankeinrichtung so aneinander angepasst ausgebildet, dass in einer Halteposition der Schmutzfluidtankeinrichtung an der Aufnahmekammer eine Beweglichkeit der Schmutzfluidtankeinrichtung quer zu einer Senkrechten eines Bodens der Aufnahmekammer gesperrt ist. Dadurch ergibt sich auf einfache Weise eine Fixierung. Der Boden sorgt dann für eine Sperrung der Beweglichkeit parallel zu der Senkrechten des Bodens und die Klappe sorgt für eine Sperrung der Beweglichkeit in der Gegenrichtung hierzu.

Bei einem Ausführungsbeispiel weist die Schmutzfluidtankeinrichtung einen oder mehrere Klappdeckel auf. Durch Öffnen des Klappdeckels lässt sich die Schmutzfluidtankeinrichtung entleeren und gegebenenfalls lässt sich diese auf einfache Weise reinigen. Der Klappdeckel bildet insbesondere eine Oberseite der Schmutzfluidtankeinrichtung aus, auf welche die mindestens eine Klappe der Fixierungseinrichtung wirken kann.

Bei einem Ausführungsbeispiel ist die Schmutzfluidtankeinrichtung als Einheit ausgebildet. Diese kann dabei eine Kammer oder mehrere Kammern umfassen. Sie ist dabei als Ganzes von dem Reinigungskopf abnehmbar beziehungsweise in diesen einsetzbar. Es ist grundsätzlich auch möglich, dass die Schmutzfluidtankeinrichtung voneinander getrennte Untereinheiten aufweist, welche individuell von dem Reinigungskopf entnehmbar sind beziehungsweise an diesem einsetzbar sind.

Bei einem Ausführungsbeispiel ist die Reinigungswalzeneinheit zweiteilig ausgebildet (ist eine zweiteilige Reinigungswalze) mit einem ersten Teil und einem zweiten Teil, wobei dem ersten Teil der Reinigungswalzeneinheit eine erste Kammer der Schmutzfluidtankeinrichtung und dem zweiten Teil der Reinigungswalzeneinheit eine zweite Kammer der Schmutzfluidtankeinrichtung zugeordnet ist, und insbesondere der Antriebsmotor auf einen mittleren Bereich, welcher zwischen dem ersten Teil und dem zweiten Teil liegt, wirkt. Der mittlere Bereich ist beispielsweise der mittlere Bereich einer Welle. Dadurch ergibt sich eine platzsparende und konstruktiv einfache Ausbildung für die Drehmomentenübertragung von dem Antriebsmotor zu der Reinigungswalzeneinheit mit der (genau einen) Rotationsachse. Insbesondere kann dadurch der Antriebsmotor so positioniert werden, dass seine Motorachse quer zu der Rotationsachse der Reinigungswalzeneinheit liegt.

Günstig ist es, wenn eine Abstreif-Leiteinrichtung für Schmutzfluid vorgesehen ist, welche auf die Reinigungswalzeneinheit wirkt und welche an einer Eingangsmündung der Schmutzfluidtankeinrichtung angeordnet ist. Durch die Abstreif-Leiteinrichtung lässt sich Schmutz von der Reinigungswalzeneinheit ablösen und der abgelöste Schmutz lässt sich insbesondere in die Schmutzfluidtankeinrichtung über die Eingangsmündung einkoppeln.

Insbesondere ist die Abstreif-Leiteinrichtung so angeordnet und ausgebildet, dass Schmutzfluid, welches durch die Reinigungswalzeneinheit mitgenommen ist, der von der Reinigungswalzeneinheit durch Abstreifen abgelöst wird und zu der Eingangsmündung der Schmutzfluidtankeinrichtung geleitet wird. Das Einkoppeln von Schmutzfluid an der Eingangsmündung in die Schmutzfluidtankeinrichtung kann zumindest teilweise über einen Pralleffekt auch durch Wirkung der Zentrifugalkraft erfolgen. Es kann mindestens teilweise Schmutzfluid über die Abstreif-Leiteinrichtung an der Eingangsmündung in die Schmutzfluidtankeinrichtung geschleudert werden.

Ganz besonders vorteilhaft ist es, wenn die Abstreif-Leiteinrichtung so ausgebildet ist, dass Schmutzfluid sauggebläsefrei durch die Abstreif-Leiteinrichtung an der Eingangsmündung der Schmutzfluidtankeinrichtung in die Schmutzfluidtankeinrichtung geleitet wird. Die Abstreif-Leiteinrichtung ist dann insbesondere direkt an der Eingangsmündung der Schmutzfluidtankeinrichtung angeordnet. Insbesondere bildet die Abstreif-Leiteinrichtung dann selber eine Wandung der Eingangsmündung. Es ergibt sich so insgesamt ein konstruktiv einfacher Aufbau der Flächen-Reinigungsmaschine, da kein Sauggebläse mit Gebläsemotor, Unterdruckleitungen und dergleichen vorgesehen werden muss. Ferner muss kein Abscheider vorgesehen werden.

Es ist ferner günstig, wenn bezogen auf eine Rotationsrichtung der Reinigungswalzeneinheit die Abstreif-Leiteinrichtung der Eingangsmündung nachgeordnet ist. Dadurch lässt sich Schmutzfluid von der Reinigungswalzeneinheit über einen Abstreifeffekt lösen und in die Schmutzfluidtankeinrichtung leiten.

Ganz besonders vorteilhaft ist es, wenn die Abstreif-Leiteinrichtung in einen Besatz der Reinigungswalzeneinheit ragt. Dadurch lässt sich über einen Abstreifeffekt Schmutzfluid von der Reinigungswalzeneinheit lösen.

Günstig ist es, wenn die Abstreif-Leiteinrichtung an einer Kante, welche in den Besatz der Reinigungswalzeneinheit ragt, und welche der Eingangsmündung zugewandt ist, abgerundet oder abgefast ist. Dadurch ergibt sich eine Schonung von Besatzfasern. Ferner lässt sich der Rotationsantrieb der Reinigungswalzeneinheit energiesparend betreiben.

Es ist dann insbesondere günstig, wenn die Abstreif-Leiteinrichtung mit einer Tiefe von mindestens 5 % einer Dicke des Besatzes in den Besatz, bezogen auf einen feuchten Besatz, ragt.

Es ist grundsätzlich möglich, dass die Abstreif-Leiteinrichtung an einem Reinigungswalzenhalter angeordnet ist. Bei einer Ausführungsform ist die Abstreif-Leiteinrichtung an der Schmutzfluidtankeinrichtung angeordnet und mit der Schmutzfluidtankeinrichtung von dem Reinigungskopf abnehmbar. Bei einer Positionierung der Schmutzfluidtankeinrichtung an einer Halteposition an dem Reinigungskopf ist dann automatisch die Abstreif-Leiteinrichtung definiert "korrekt" zu der Reinigungswalzeneinheit positioniert.

Insbesondere ist die Abstreif-Leiteinrichtung durch ein oder mehrere Kantenelemente gebildet, das heißt durch eine oder mehrere Leisten gebildet, welche entsprechende Kanten aufweisen, welche insbesondere in den Besatz der Reinigungswalzeneinheit ragen können. Vorzugsweise bildet ein Kantenelement zumindest teilweise eine Wandung der Eingangsmündung.

Es ist ferner günstig, wenn an dem Reinigungskopf ein Kehrelement angeordnet ist, durch welches der Reinigungswalzeneinheit Grobschmutz zur Mitnahme durch die Reinigungswalzeneinheit zuführbar ist.

Insbesondere ist eine Eingangsmündung der Schmutzfluidtankeinrichtung zwischen der Abstreif-Leiteinrichtung und dem Kehrelement positioniert. Dadurch kann Grobschmutz, welcher über das Kehrelement der Reinigungswalzeneinheit zugeführt wurde, von der Reinigungswalzeneinheit mitgenommen werden und an der Abstreif-Leiteinrichtung abgestreift werden.

Ganz besonders vorteilhaft ist es, wenn eine Batterieeinrichtung und insbesondere wiederaufladbare Batterieeinrichtung zur Versorgung des Antriebsmotors mit elektrischer Energie vorgesehen ist. Dadurch lässt sich die Flächen-Reinigungsmaschine stromnetzunabhängig betreiben. Es ergibt sich eine einfache Bedienbarkeit.

Es ist ferner vorteilhaft, wenn der Antriebsmotor zwischen der Batterieeinrichtung und dem Reinigungskopf angeordnet ist. Es ergibt sich dadurch eine optimierte Positionierbarkeit der Batterieeinrichtung.

Es ist ferner günstig, wenn eine Tankeinrichtung für Reinigungsflüssigkeit vorgesehen ist. Es lässt sich dadurch die zu reinigende Fläche direkt oder indirekt (durch Befeuchtung der Reinigungswalzeneinheit) befeuchten. Die Reinigungsflüssigkeit ist insbesondere Wasser, welcher ein chemisches Reinigungsmittel zugemischt sein kann. Durch die Reinigungsflüssigkeit lässt sich Schmutz auf der zu reinigenden Fläche anfeuchten, um eine verbesserte Lösbarkeit zu erhalten.

Bei einer konstruktiv einfachen Ausführungsform ist die Tankeinrichtung für Reinigungsflüssigkeit bezogen auf die Schwerkraftrichtung oberhalb der Reinigungswalzeneinheit positioniert, wenn die Flächen-Reinigungsmaschine in einem ordnungsgemäßen Reinigungsbetrieb bei auf der zu reinigenden Fläche aufgesetzter Reinigungswalzeneinheit betrieben wird. Eine Zufuhr von Reinigungsflüssigkeit zu dem Reinigungskopf und insbesondere zu der Reinigungswalzeneinheit erfolgt dann allein unter Schwerkraftwirkung. Es muss keine zusätzliche Pumpe für die Förderung von Reinigungsflüssigkeit vorgesehen werden.

Günstig ist es, wenn eine Eingangsmündung der Schmutzfluidtankeinrichtung eine Längserstreckungsrichtung aufweist, welche parallel zu einer Rotationsachse der Reinigungswalzeneinheit orientiert ist. Dadurch lässt sich Schmutzfluid über einen großen Längenbereich in die Schmutzfluidtankeinrichtung einkoppeln.

Die Flächen-Reinigungsmaschine ist insbesondere als handbetätigte oder handgeführte Flächen-Reinigungsmaschine ausgebildet. Durch die Abstützung über die Reinigungswalzeneinheit an der zu reinigenden Fläche kann ein Bediener an einem dem Reinigungskopf abgewandten Ende die Flächen-Reinigungsmaschine halten (so dass diese nicht umkippen kann) und auf der zu reinigenden Fläche führen.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels einer erfindungsgemäßen Flächen-Reinigungsmaschine;
- Figur 2: eine weitere perspektivische Darstellung eines Reinigungskopfs der Flächen-Reinigungsmaschine gemäß Figur 1, wobei ein Anschluss an einen Gerätekörper angedeutet ist;
- Figur 3: eine Seitenansicht des Reinigungskopfs gemäß Figur 2 mit abgenommener Schmutzfluidtankeinrichtung;
- Figur 4: eine Teilschnittansicht in der Ebene E gemäß Figur 1;
- Figur 5: eine vergrößerte Darstellung des Bereichs A gemäß Figur 4 mit fixierter Schmutzfluidtankeinrichtung;
- Figur 6: die gleiche Ansicht wie Figur 5, wobei eine Fixierungseinrichtung in einer solchen Stellung ist, dass die Schmutzfluidtankeinrichtung entnehmbar ist;
- Figur 7: die gleiche Ansicht wie Figur 5 in einer Zwischenstellung;
- Figur 8: eine perspektivische Ansicht eines Ausführungsbeispiels einer Schmutzfluidtankeinrichtung;
- Figur 9: eine Ansicht der Schmutzfluidtankeinrichtung gemäß Figur 8 in der Richtung B; und
- Figur 10: eine Seitenansicht der Schmutzfluidtankeinrichtung gemäß Figur 8 in der Richtung C.

Ein Ausführungsbeispiel einer erfindungsgemäßen Flächen-Reinigungsmaschine, welches in Figur 1 gezeigt ist und in den Figuren 2 bis 10 in Teildarstellung gezeigt ist und mit 10 bezeichnet ist, ist insbesondere als handgehaltene und handgeführte Boden-Reinigungsmaschine für Hartböden ausgebildet.

Die Flächen-Reinigungsmaschine 10 umfasst einen Gerätekörper 12 und einen Reinigungskopf 14. Der Reinigungskopf 14 ist an dem Gerätekörper 12 angeordnet.

Bei einem Reinigungsvorgang an einer zu reinigenden Fläche 16 stützt sich die Flächen-Reinigungsmaschine 10 über eine Reinigungswalzeneinheit 18 und insbesondere eine einzige Reinigungswalzeneinheit 18 an der zu reinigenden Fläche 16 ab. Die Reinigungswalzeneinheit 18 weist eine einzige Rotationsachse auf (siehe unten). Die Reinigungswalzeneinheit 18 ist eine Reinigungswalze, die einteilig oder mehrteilig sein kann. Bei der unten beschriebenen Ausführungsform ist die Reinigungswalzeneinheit 18 eine zweiteilige Reinigungswalze.

Der Gerätekörper 12 weist eine Längsachse 20 auf. Die Flächen-Reinigungsmaschine 10 ist stielgehalten beziehungsweise stielgeführt. Dazu sitzt an dem Gerätekörper 12 eine Haltestabeinrichtung 22.

Bei einem Ausführungsbeispiel umfasst die Haltestabeinrichtung 22 einen (insbesondere genau einen) Haltestab 24, welcher eine Längserstreckung parallel zur Längsachse 20 aufweist. An einem oberen Bereich der Haltestabeinrichtung 22 ist ein Griff 26 und insbesondere ein Bügelgriff angeordnet. Ein Bediener kann an diesem Griff 26 einhändig die Flächen-Reinigungsmaschine 10 halten und auf der zu reinigenden Fläche 16 (mit aufgestützter Reinigungswalzeneinheit 18) führen.

Die Haltestabeinrichtung 22 kann bezüglich einer Länge in der Längsachse 20 längenveränderlich oder längenfest ausgebildet sein.

Die Flächen-Reinigungsmaschine 10 ist in ihren Abmessungen so ausgebildet, dass bei auf der zu reinigenden Fläche 16 aufgestützter Reinigungswalzeneinheit 18 ein Bediener ein Reinigungsvorgang an der zu reinigenden Fläche 16 bequem mit einem abgewinkelten Haltearm durchführen kann. Insbesondere liegt eine Länge der Flächen-Reinigungsmaschine 10 in der Längsachse 20 zwischen der Reinigungswalzeneinheit 18 und dem Bügelgriff 26 in einem Bereich zwischen 60 cm und 130 cm.

An dem Griff 26 sind insbesondere ein oder mehrere Bedienungselemente angeordnet. Beispielsweise ist ein Schalter angeordnet, über den die Flächen-Reinigungsmaschine 10 für einen Reinigungsbetrieb einschaltbar beziehungsweise ausschaltbar ist. Durch diesen Schalter ist der Betrieb eines Antriebsmotors 28 für einen Rotationsbetrieb der Reinigungswalzeneinheit 18 schaltbar. Ferner kann ein Schalter zur Betätigung einer Ventileinrichtung 38 (siehe unten) vorgesehen sein.

Der Gerätekörper 12 umfasst ein Gehäuse 30, in welchem Komponenten der Flächen-Reinigungsmaschine 10 geschützt angeordnet sind.

An dem Gehäuse 30 ist ein Halter 32 angeordnet. An dem Halter 32 ist eine Tankeinrichtung 34 für Reinigungsflüssigkeit (insbesondere Wasser mit oder ohne einem zusätzlichen Reinigungsmittel) abnehmbar angeordnet.

An dem Gehäuse 30 ist am Halter 32 eine Tankaufnahme 36 für die Tankeinrichtung 34 angeordnet. Ein entsprechender Auslass der Tankeinrichtung 34 ist mit der Tankaufnahme 36 verbindbar.

In dem Gehäuse 30 ist der Tankaufnahme 36 nachgeordnet eine Ventileinrichtung 38 positioniert.

Von der Ventileinrichtung 38 führen eine oder mehrere Fluidleitungen 40 zu dem Reinigungskopf 14.

Die Ventileinrichtung 38 weist ein Sperrventil auf, über welches die Zufuhr von Reinigungsflüssigkeit aus der Tankeinrichtung 34 zu dem Reinigungskopf 14 schaltbar sperrbar ist. Der Ventileinrichtung 38 kann eine Filtereinrichtung 39 für Reinigungsflüssigkeit zugeordnet sein. Die Filtereinrichtung 39 ist insbesondere dem Sperrventil vorgeschaltet und zwischen der Ventileinrichtung 38 und der Tankaufnahme 36 angeordnet.

Bei offenem Sperrventil kann Reinigungsflüssigkeit aus der Tankeinrichtung 34 durch die Fluidleitung oder Fluidleitungen 40 zu dem Reinigungskopf 14 strömen und die zu reinigende Fläche 16 beaufschlagen.

An dem Reinigungskopf 14 sind dazu eine oder mehrere Auslassmündungen für Reinigungsflüssigkeit vorgesehen. Es ist dabei grundsätzlich möglich, dass die Auslassmündung oder Auslassmündungen so angeordnet sind, dass die zu reinigende Fläche 16 direkt mit Reinigungsflüssigkeit beaufschlagt wird.

Bei einer vorteilhaften Variante sind die Auslassmündung oder Auslassmündungen so angeordnet, dass die Reinigungswalzeneinheit 18 und insbesondere ein Besatz 42 der Reinigungswalzeneinheit 18 mit Reinigungsflüssigkeit beaufschlag wird. Bei einer Beaufschlagung der Reinigungswalzeneinheit 18 über Reinigungsflüssigkeit wird dann die zu reinigende Fläche 16 indirekt mit Reinigungsflüssigkeit beaufschlagt.

Der Besatz 42 ist insbesondere aus einem textilen Material hergestellt.

Der Ventileinrichtung 38 ist ein Schalter zugeordnet, durch welchen der Benutzer einstellen kann, ob das Sperrventil der Ventileinrichtung 38 gesperrt ist (das heißt der Zufluss von Reinigungsflüssigkeit zu dem Reinigungskopf 14 gesperrt ist), oder ob das Sperrventil offen ist (das heißt der Zufluss für Reinigungsflüssigkeit aus der Tankeinrichtung 34 zu dem Reinigungskopf 14 freigegeben ist).

Dieser Schalter kann an dem Gehäuse 30 angeordnet sein. Es ist grundsätzlich auch möglich, dass der Schalter an dem Griff 26 angeordnet ist.

Bei einem Ausführungsbeispiel ist in dem Gehäuse 30 eine Batterieeinrichtung 44 zur elektrischen Energieversorgung des Antriebsmotors 28 angeordnet. Die Batterieeinrichtung 44 ist wiederaufladbar. Dadurch lässt sich die Flächen-Reinigungsmaschine 10 unabhängig von einer Netzversorgung betreiben.

Es ist aber grundsätzlich auch möglich, dass die Flächen-Reinigungsmaschine 10 über Netzstrom betrieben wird. Es ist dann eine entsprechende Anschlusseinrichtung für Netzstrom an der Flächen-Reinigungsmaschine 10 angeordnet.

Die Batterieeinrichtung 44 kann dabei abnehmbar von dem Gerätekörper 12 sein, um an einem entsprechenden Ladegerät eine Wiederaufladung durchführen zu können.

Es kann auch vorgesehen sein, dass in den Gerätekörper 12 eine entsprechende Ladeeinrichtung integriert ist und eine Wiederaufladung ohne Entfernen der Batterieeinrichtung 44 von dem Gerätekörper 12 durchführbar ist. Entsprechende Anschlussbuchsen sind beispielsweise an dem Haltestab 24 angeordnet.

Der Antriebsmotor 28 ist ein Elektromotor. Er weist eine Motorachse 46 auf. Die Motorachse 46 ist koaxial zu einer Rotationsachse des Antriebsmotors 28.

Der Antriebsmotor 28 sitzt zwischen dem Reinigungskopf 14 und dem Gehäuse 30 an dem Gerätekörper 12.

Bei einem Ausführungsbeispiel ist die Motorachse 46 in einem Winkel zu der Längsachse 20 des Gerätekörpers 12 (und des Haltestabs 24) orientiert. Der Winkel zwischen der Motorachse 46 und der Längsachse 20 liegt beispielsweise im Bereich zwischen 150° und 170°.

Bei einem Ausführungsbeispiel ist der Reinigungskopf 14 um eine Schwenkachse 48 (vgl. die Figuren 2 und 3) bezüglich des Gerätekörpers 12 schwenkbar. Diese Schwenkbarkeit ist in Figur 2 durch den Doppelpfeil mit dem Bezugszeichen 50 angedeutet.

Insbesondere ist die Schwenkachse 48 koaxial zu der Motorachse 46.

Bei einer Ausführungsform ist der Antriebsmotor 28 an einer Innenhülse 52 angeordnet. Diese Innenhülse 52 bildet vorzugsweise eine Kapselung des Antriebsmotors 28.

An dem Gerätekörper 12 sitzt fest eine Außenhülse 54. Die Innenhülse 52 sitzt in der Außenhülse 54. Die Innenhülse 52 ist dabei um die Schwenkachse 48 relativ zu der Außenhülse 54 schwenkbar, wobei die Innenhülse 52 in der Außenhülse 54 schwenkbar gelagert ist. Die Innenhülse 52 und die Außenhülse 54 bilden ein Schwenklager 56 für die Schwenkbarkeit des Reinigungskopfes 14 relativ zu dem Gerätekörper 12. Der Antriebsmotor 28 ist dabei um die Schwenkachse 48 relativ zu dem Gerätekörper 12 schwenkbar. Entsprechende Zuleitungen von der Batterieeinrichtung 44 zu dem Antriebsmotor 28 sind so angeordnet und ausgebildet, dass sie die Schwenkbarkeit erlauben. Entsprechend sind die Fluidleitung 40 oder die Fluidleitungen 40 so ausgebildet, dass sie diese Schwenkbarkeit erlauben.

Das Schwenklager 56 weist eine Grundstellung auf, welche beispielsweise dadurch definiert ist, dass (die einzige) eine Rotationsachse 58 der Reinigungswalzeneinheit 18 senkrecht zu der Ebene E gemäß Figur 1 orientiert ist. Eine Verschwenkung um die Schwenkachse 58 gegenüber dieser Grundstellung äußert sich in einer Winkelstellung der Rotationsachse 58 zu der Ebene E.

Das Schwenklager 56 ist insbesondere derart eingestellt, dass ein bezogen auf einen normalen Reinigungsbetrieb besonderer Kraftaufwand notwendig ist, um eine Verschwenkung des Reinigungskopfes 14 aus seiner Grundstellung zu bewirken.

Die Schwenkbarkeit des Reinigungskopfes 14 um die Schwenkachse 48 ermöglicht verbesserte Reinigungsmöglichkeiten auch an schwerer zugänglichen Stellen, indem gewissermaßen der Gerätekörper 12 mit der Haltestabeinrichtung 22 gegenüber der zu reinigenden Fläche 16 "umpositioniert" werden kann.

Der Reinigungskopf 14 weist einen Reinigungswalzenhalter 60 auf, an welchem die Reinigungswalzeneinheit 18 um die Rotationsachse 58 rotierbar sitzt. Der Reinigungswalzenhalter 60 ist drehfest mit der Innenhülse 52 verbunden.

Der Reinigungswalzenhalter 60 weist einen Haltebereich 62 für die Reinigungswalzeneinheit 18 auf, und eine Aufnahmekammer 64 für eine Schmutzfluidtankeinrichtung 66 (vgl. beispielsweise Figur 3).

Die Aufnahmekammer 64 ist zwischen dem Haltebereich 62 und der Innenhülse 52 positioniert. Die Innenhülse 52 ist insbesondere mit einer Außenseite der Aufnahmekammer 64 fest verbunden.

Die Reinigungswalzeneinheit 18 ist über eine Getriebeeinrichtung 68 drehmomentwirksam an den Antriebsmotor 28 gekoppelt.

Die Getriebeeinrichtung 68 verbindet drehmomentwirksam eine Motorwelle des Antriebsmotors 28 (welche um die Motorachse 46 rotiert) mit einer Welle 70 für die Reinigungswalzeneinheit 18.

Die Getriebeeinrichtung 68 umfasst bei einem Ausführungsbeispiel einen Drehzahluntersetzer. Dieser dient zu einer Herabsetzung einer Drehzahl im Vergleich zur Drehzahl der Motorwelle. Beispielsweise weist ein Standard-Elektromotor Drehzahlen in der Größenordnung von 7000 Umdrehungen pro Minute auf. Der Drehzahluntersetzer sorgt für eine Herabsetzung der Drehzahl auf beispielsweise circa 400 Umdrehungen pro Minute.

Der Drehzahluntersetzer kann in der Innenhülse 52 oder außerhalb der Innenhülse 52 an dem Reinigungswalzenhalter 60 angeordnet sein.

Der Drehzahluntersetzer ist beispielsweise als Planetenradgetriebe ausgebildet.

Die Getriebeeinrichtung 68 weist ferner ein Winkelgetriebe auf, welches für eine Drehmomentumlenkung sorgt, um einen Antrieb der Reinigungswalzeneinheit 18 mit der Rotationsachse 58 quer (und insbesondere senkrecht) zur Motorachse 46 zu bewirken. Das Winkelgetriebe ist insbesondere dem Drehzahluntersetzer nachgeschaltet.

Bei einem Ausführungsbeispiel weist das Winkelgetriebe ein oder mehrere Zahnräder auf, welche drehfest an eine entsprechende Welle des Drehzahluntersetzers gekoppelt sind. Diese wirken auf ein Kegelzahnrad zur Winkelumsetzung.

Die Getriebeeinrichtung 68 umfasst bei einem Ausführungsbeispiel ferner einen Riemen, welcher drehmomentwirksam an das Winkelgetriebe gekoppelt ist und auf die Welle 70 wirkt. Der Riemen überbrückt den Abstand zwischen der Welle 70 und dem Winkelgetriebe und sorgt für eine Drehzahluntersetzung.

Bei einem Ausführungsbeispiel ist die Reinigungswalzeneinheit 18 zweiteilig ausgebildet mit einem ersten Teil 72 und einem zweiten Teil 74. Der erste Teil 72 sitzt drehfest an einer ersten Seite der Welle 70 und der zweite Teil 74 sitzt drehfest an einer der ersten Seite der Welle 70 gegenüberliegenden zweiten Seite.

In einem Zwischenbereich 76 zwischen dem ersten Teil 72 und dem zweiten Teil 74 ist die Getriebeeinrichtung 68 geführt und an die Welle 70 angekoppelt. Sie weisen die gleiche Rotationsachse 58 auf.

Die Reinigungswalzeneinheit 18 beziehungsweise der erst Teil 72 und der zweite Teil 74 der Reinigungswalzeneinheit 18 weisen eine Hülse 78 auf (vgl. beispielsweise Figur 5), welche zylindrisch ausgebildet ist. An der Hülse 78 ist der Besatz 42 angeordnet. Über die Hülse 78 ist die Reinigungswalzeneinheit 18 beziehungsweise der erste Teil 72 und der zweite Teil 74 an der Welle 70 fixiert.

Die Reinigungswalzeneinheit 18 ist so an dem Reinigungskopf 14 angeordnet, dass die Rotationsachse 58 senkrecht zu der Längsachse 20 orientiert ist.

Die Reinigungswalzeneinheit 18 weist eine Länge längs der Rotationsachse 58 zwischen einer ersten Stirnseite 80 (welche an dem ersten Teil 72 gebildet ist) und einer zweiten Stirnseite 82 (welche an dem zweiten Teil 74 gebildet ist) auf, welche erheblich größer ist als eine entsprechende Breite des Gerätekörpers 12 senkrecht zu der Längsachse 20. Insbesondere liegt eine Länge der Reinigungswalzeneinheit 18 zwischen der ersten Stirnseite 80 und der zweiten Stirnseite 82 bei mindestens 20 cm und vorzugsweise bei mindestens 25 cm.

Die Aufnahmekammer 64 weist einen Boden 84 (vgl. beispielsweise Figur 5) auf. An dem Boden 84 ist quer zu diesem orientiert eine Aufnahmekammerwandung 86 angeordnet. Die Aufnahmekammerwandung 86 und der Boden 84 der Aufnahmekammer 64 definieren einen Aufnahmeraum 88 für die Schmutzfluidtankeinrichtung 66.

Dem Boden 84 gegenüberliegend ist der Aufnahmeraum 88 offen. Über eine entsprechende Seite 90 ist die Schmutzfluidtankeinrichtung 66 aus dem Aufnahmeraum 88 entnehmbar beziehungsweise in diesen einsetzbar. Eine Entnahmerichtung beziehungsweise Einsetzrichtung 92 (vgl. Figur 6) ist im Wesentlichen senkrecht zu dem Boden 84 (und senkrecht zu der Rotationsachse 58).

Bei einem Ausführungsbeispiel weist die Aufnahmekammerwandung 86 an einem Wandungsbereich 94 der Aufnahmekammerwandung 86 eine Stufe 96 auf. Der Wandungsbereich 94 ist dabei dem Haltebereich 62 zugewandt.

Die Stufe 96 ist ferner nahe zu dem Boden 84 angeordnet.

Der Aufnahmekammer 64 ist eine Fixierungseinrichtung 98 zugeordnet, über welche die Schmutzfluidtankeinrichtung 66 an der Aufnahmekammerwandung 86 in einer Halteposition 100 (Figur 5) fixierbar ist. Die Fixierung erfolgt insbesondere durch Formschluss.

Bei einer Ausführungsform umfasst die Fixierungseinrichtung 98 eine Klappe 102, welche um eine Schwenkachse 104 mittels eines Schwenklagers 106 schwenkbar an dem Reinigungskopf 14 angeordnet ist. Das Schwenklager 106 ist dabei an oder in der Nähe der Innenhülse 52 positioniert.

Die Schwenkachse 104 ist parallel zu der Rotationsachse 58 der Rotationswalze 18 orientiert.

In der Halteposition 100 wirkt die Klappe 102 auf die Schmutzfluidtankeinrichtung 66 und hält diese an der Aufnahmekammer 64 in dem Aufnahmeraum 88.

Zur Entnahme der Schmutzfluidtankeinrichtung 66 von dem Reinigungskopf 14 ist ausgehend von dieser Halteposition 100 die Klappe 102 in Richtung des Gerätekörpers 12 schwenkbar (vgl. in Figur 6, angedeutet durch das Bezugszeichen 108), um die Schmutzfluidtankeinrichtung 66 freizugeben, so dass diese in der Entnahmerichtung 92 an der Seite 90 aus dem Aufnahmeraum 88 herausnehmbar ist und von dem Reinigungskopf 14 abnehmbar ist.

Die Schmutzfluidtankeinrichtung 66 (Figuren 8 bis 10) ist als Einheit ausgebildet. Sie weist eine erste Kammer 110 auf, welche dem ersten Teil 72 der Reinigungswalzeneinheit 18 zugeordnet ist, und weist eine zweite Kammer 112 auf, welche dem zweiten Teil 74 der Reinigungswalzeneinheit 18 zugeordnet ist.

Die erste Kammer 110 nimmt Schmutzfluid auf, welches von dem ersten Teil 72 der Reinigungswalzeneinheit 18 stammt, und die zweite Kammer 112 nimmt Schmutzfluid auf, welches von dem zweiten Teil 74 der Reinigungswalzeneinheit 18 kommt.

Es ist dabei grundsätzlich möglich, dass die erste Kammer 110 und die zweite Kammer 112 fluidwirksam miteinander verbunden sind, und dabei beispielsweise fluidwirksam mit einer gemeinsamen Entleerungsöffnung verbunden sind.

Es kann auch vorgesehen sein, dass die erste Kammer 110 und die zweite Kammer 112 fluiddicht voneinander getrennt sind und jede Kammer 110, 112 eine eigene Auslassöffnung aufweist.

Die erste Kammer 110 und die zweite Kammer 112 sind beabstandet; zwischen der ersten Kammer 110 und der zweiten Kammer 112 weist die Schmutzfluidtankeinrichtung 66 eine Ausnehmung 114 auf. Die Ausnehmung 114 ist bezogen auf eine Längserstreckungsachse 116 der Schmutzfluidtankeinrichtung 66 in einen mittleren Bereich der Schmutzfluidtankeinrichtung 66 angeordnet.

Wenn die Schmutzfluidtankeinrichtung 66 in der Halteposition 100 an dem Reinigungskopf 14 fixiert ist, dann ist die Längserstreckungsachse 116 parallel zu der Rotationsachse 58 der Reinigungswalzeneinheit 18 orientiert.

Die Längserstreckungsachse 116 der Schmutzfluidtankeinrichtung 66 verläuft zwischen einem ersten äußeren Ende 118 und einem zweiten äußeren Ende 120 der Schmutzfluidtankeinrichtung 66, wobei die Schmutzfluidtankeinrichtung 66 zwischen dem ersten äußeren Ende 118 und dem zweiten äußeren Ende 120 ihre größten Längenabmessungen aufweist.

Die Ausnehmung 114 dient zur Durchführung mindestens eines Teilbereichs der Getriebeeinrichtung 68. Die Reinigungswalzeneinheit 18 ist mittig angetrieben. Die Getriebeeinrichtung 68 überbrückt die Distanz zwischen dem Antriebsmotor 28 und der Welle 70. Die Ausnehmung 114 spart an der Schmutzfluidtankeinrichtung 86 gewissermaßen den Raumbereich aus, welcher die Getriebeeinrichtung 68 aufnimmt.

Es kann vorgesehen sein, dass die Aufnahmekammer 64 einen jeweiligen Aufnahmeraum 88 für die erste Kammer 110 und die zweite Kammer 112 aufweist.

Es ist auch möglich, dass ein gemeinsamer Aufnahmeraum 88 für die erste Kammer 110 und die zweite Kammer 112 vorgesehen ist.

Die erste Kammer 110 und die zweite Kammer 112 sind über eine Brücke 122 miteinander verbunden, so dass die Schmutzfluidtankeinrichtung 66 eine Einheit bildet und als Ganzes von dem Reinigungskopf 14 abnehmbar ist beziehungsweise in diesen einsetzbar ist.

Bei einem Ausführungsbeispiel weist die Schmutzfluidtankeinrichtung 66 eine Deckelklappe 124 auf, welche schwenkbar über beabstandete Schwenklager 126a, 126b an der ersten Kammer 110 und der zweiten Kammer 112 sitzt.

Die Deckelklappe 124 kann aufgeklappt werden, um eine entsprechende Entleerungsöffnung für die erste Kammer 110 und die zweite Kammer 112 bereitzustellen und um gegebenenfalls die Schmutzfluidtankeinrichtung 66 in einem Innenraum reinigen zu können.

Bei einem Ausführungsbeispiel, welches in den Figuren 8 bis 10 gezeigt ist, sind die erste Kammer 110 und die zweite Kammer 112 fluiddicht voneinander getrennt. Die Deckelklappe 124 ist eine gemeinsame Deckelklappe sowohl für die erste Kammer 110 als auch die zweite Kammer 112. Durch Öffnen der Deckelklappe 124 können dann sowohl die erste Kammer 110 als auch die zweite Kammer 112 entleert werden beziehungsweise es ist ein Zugang zu der ersten Kammer 110 und der zweiten Kammer 112 bereitgestellt, um eine entsprechende Reinigung durchführen zu können.

Die Deckelklappe ist mit der ersten Kammer 110 und/oder der zweiten Kammer 112 und/oder der Brücke 122 derart fixierbar, dass bei geschlossener Deckelklappe 124 eine fluiddichte Schmutzfluidtankeinrichtung 66 (bis auf eine Eingangsmündung) bereitgestellt ist.

Es ist grundsätzlich möglich, dass die Schmutzfluidtankeinrichtung 66 auch mechanisch getrennte Kammern umfasst, wobei dann jeweils eine Kammer dem ersten Teil 72 und dem zweiten Teil 74 der Reinigungswalzeneinheit 18 zugeordnet ist. In diesem Falle müssen dann die entsprechenden Teile der Schmutzfluidtankeinrichtung getrennt von dem Reinigungskopf 14 entnommen werden beziehungsweise eingesetzt werden.

Die Schmutzfluidtankeinrichtung 66 weist eine Unterseite 128 auf, welche an einer Außenseite des Bodens 84 jeweils an der ersten Kammer 110 und an der zweiten Kammer 112 gebildet ist. Sie weist ferner eine der Unterseite 128 gegenüberliegende Oberseite 130 auf, welche an einer Außenseite der Deckelklappe 124 gebildet ist.

An der Oberseite 130 der Schmutzfluidtankeinrichtung 66 und damit an der Deckelklappe 124 ist eine Ausnehmung 132 (oder sind mehrere Ausnehmungen 132) gebildet. Die Ausnehmung oder Ausnehmungen 132 sind rinnenförmig und weisen eine Hinterschneidungsfläche 134 auf.

Die Klappe 102 weist ein Gegenelement 136 (oder mehrere Gegenelemente 136) auf, welche zur Kooperation mit der Ausnehmung 132 dienen.

An dem Gegenelement 136 oder den Gegenelementen 136 ist ein Sperrelement 138 angeordnet (Figuren 5 bis 7), welches zur Kooperation mit der Hinterschneidungsfläche 134 dient. Wenn das Gegenelement 136 mit seinem Sperrelement 138 in die Ausnehmung 132 eingetaucht ist und die Halteposition 100 erreicht ist, dann liegt das Sperrelement 138 an der Hinterschneidungsfläche 134 an. Dadurch ist die Klappe 102 gegenüber Wegschwenken von der Oberseite 130 der Schmutzfluidtankeinrichtung 66 gesperrt. Es muss ein entsprechender Kraftaufwand ausgeübt werden, um das Sperrelement 138 von der Hinterschneidungsfläche 134 weg zu führen.

Die Schmutzfluidtankeinrichtung 66 ist in Relation zu der Klappe 102 und der Aufnahmekammer 64 so positioniert, dass, wenn die Schmutzfluidtankeinrichtung 66 in der Halteposition 100 an der Aufnahmekammer 64 positioniert ist, das Sperrelement 138 in die Ausnehmung 132 eingetaucht ist und entsprechend an der Hinterschneidungsfläche 134 anliegt und damit die Halteposition 100 sichert.

Bei einem Ausführungsbeispiel weist die Schmutzfluidtankeinrichtung 66 eine an die Stufe 96 angepasste Stufe 140 (vgl. beispielsweise Figur 6) auf.

Wenn die Schmutzfluidtankeinrichtung 66 in den Aufnahmeraum 88 eingesetzt ist, dann sperrt die Aufnahmekammerwandung 86 eine Beweglichkeit der Schmutzfluidtankeinrichtung 66 in dem Aufnahmeraum 88 in den Querrichtungen zu der Entnahme-/Einsetzrichtung 92.

Diese Formschlusssperrung wird gegebenenfalls durch die Stufen 96, 140 unterstützt.

Der Boden 84 der Aufnahmekammer 64 verhindert ein "Austauchen" der Schmutzfluidtankeinrichtung 66 beim Einsetzen.

Wenn die Klappe 102 geschlossen wird und das Sperrelement 138 in der Ausnehmung 132 mit Anlage an der Hinterschneidungsfläche 134 positioniert ist, dann erfolgt eine Sperrung der Beweglichkeit parallel zu der Entnahmerichtung 92 um die Halteposition 100 der Schmutzfluidtankeinrichtung 66 an der Aufnahmekammer 64 ist gesichert.

Die Klappe 102 ist insbesondere als Niederhalter ausgebildet, welche für eine definierte Positionierung der Schmutzfluidtankeinrichtung 66 in Relation zu der Reinigungswalzeneinheit 18 sorgt.

Die Klappe 102 ist insbesondere derart elastisch angeordnet beziehungsweise ausgebildet, dass in der Halteposition 100 die Klappe 102 eine entsprechende Positionierungskraft ausübt und insbesondere dabei die Schmutzfluidtankeinrichtung 66 gegen den Boden 84 und auch den Wandungsbereich 94 gedrückt wird. Das Drücken gegen den Wandungsbereich 94 wird auch durch Kooperation der Stufe 96 an den Wandungsbereich 94 mit der Stufe 140 in der Schmutzfluidtankeinrichtung 66 unterstützt.

Es kann vorgesehen sein, dass die Klappe 102 beispielsweise an dem Schwenklager 106 federgestützt ist. Alternativ oder zusätzlich kann die Klappe 102 derart beispielsweise an dem Gegenelement 136 ausgebildet sein, dass eine entsprechende elastische Kraft auf die Schmutzfluidtankeinrichtung 66 ausübbar ist.

Der Reinigungskopf 14 weist eine Abstreif-Leiteinrichtung 142 (vgl. Figur 5) auf, welche auf die Reinigungswalzeneinheit 18 (und dabei auf den ersten Teil 72 und den zweiten Teil 74) wirkt und dazu dient, von der Reinigungswalzeneinheit 18 mitgenommenes Schmutzfluid (insbesondere Wasser mit Schmutzpartikeln) zu lösen und einer Eingangsmündung 144 der Schmutzfluidtankeinrichtung 66, welche in der Halteposition 100 an dem Reinigungskopf 14 fixiert ist, zuzuführen. Dadurch wird dann Schmutzfluid in die Schmutzfluidtankeinrichtung 66 eingekoppelt.

Die Eingangsmündung 144 der Schmutzfluidtankeinrichtung 66 ist schlitzartig ausgebildet (Figur 9). Sie umfasst einen ersten Teil 146, welcher eine Eingangsmündung für die erste Kammer 110 ist, und umfasst einen zweiten Teil 148, welcher eine Eingangsmündung für die zweite Kammer 112 ist.

Bei dem in Figur 9 gezeigten Ausführungsbeispiel weisen der erste Teil 146 und der zweite Teil 148 jeweils eine größere Länge in der Längserstreckungsachse 116 auf als die zugeordnete Kammer 110 beziehungsweise 112. Die Schmutzfluidtankeinrichtung 66 weist am Ende der Eingangsmündung 144 an dem ersten Teil 146 und an dem zweiten Teil 148 eine jeweilige Wandung auf, um über den ersten Teil 146 und den zweite Teil 148 der Eingangsmündung 144 eingesammeltes Schmutzfluid jeweils der ersten Kammer 110 beziehungsweise der zweiten Kammer 112 zuführen zu können.

Der erste Teil 146 der Eingangsmündung 144 ist dem ersten Teil 72 der Reinigungswalzeneinheit 18 zugeordnet. Der zweite Teil 148 der Eingangsmündung 144 ist dem zweiten Teil 74 der Reinigungswalzeneinheit 18 zugeordnet. Der erste Teil 146 und der zweite Teil 148 der Eingangsmündung 144 sind beabstandet zueinander entsprechend der Beabstandung des ersten Teils 72 und des zweiten Teils 74.

Vorzugsweise weisen der erste Teil 146 und der zweite Teil 148 jeweils eine Länge in der Längserstreckungsachse 116 auf, welcher mindestens näherungsweise einer entsprechenden Besatzlänge des ersten Teils 72 beziehungsweise des zweiten Teils 74 der Reinigungswalzeneinheit 18 längs der Rotationsachse 58 entspricht.

Die Abstreif-Leiteinrichtung 142 ist so ausgebildet, dass über sie Schmutzfluid von der Reinigungswalzeneinheit 18 abstreift und in die Eingangsmündung 144 leitet.

Es ist dabei möglich, dass bei rotierender Reinigungswalzeneinheit 18 ein Leiteffekt über die Wirkung der Zentrifugalkraft erzielt wird und gewissermaßen Schmutzfluid in die Schmutzfluidtankeinrichtung 66 geschleudert wird.

Die Abstreif-Leiteinrichtung 142 ist beabstandet zu der Rotationsachse 58.

Bei einer Ausführungsform (vgl. beispielsweise Figur 5) ragt die Abstreif-Leiteinrichtung 142 mit einer Tiefe T in den Besatz 42 der Reinigungswalzeneinheit 18. Die Tiefe T liegt insbesondere mindestens bei 5 % einer Dicke D (Figur 5) des Besatzes 42 der Reinigungswalzeneinheit 18 bezogen auf einen feuchten Zustand des Besatzes 42.

Die Abstreif-Leiteinrichtung 142 ist insbesondere durch ein oder mehrere Kantenelemente 150 gebildet. Beispielsweise ist dem ersten Teil 72 und dem zweiten Teil 74 der Reinigungswalzeneinheit 18 ein jeweiliges Kantenelement 150 zugeordnet.

Ein Kantenelement 150 ist als Leiste ausgebildet, welche entsprechend in den Besatz 42 der Reinigungswalzeneinheit 18 an dem ersten Teil 72 und dem zweiten Teil 74 ragt.

Das Kantenelement 150 weist eine relativ kleine Dicke auf, welche insbesondere kleiner ist als eine Dicke D des Besatzes 42.

Bei einem Ausführungsbeispiel sind das Kantenelement 150 oder die Kantenelemente 150 gekrümmt ausgebildet.

Die Abstreif-Leiteinrichtung 142 mit dem Kantenelement 150 oder den Kantenelementen 150 bildet insbesondere eine Wandung der Eingangsmündung 144.

Das oder die Kantenelemente 150 sind an einer Kante, welcher die Eingangsmündung 144 zugewandt ist, abgerundet oder abgefast ausgebildet. Dadurch werden Fasern des Besatzes 42 geschont und es muss bei der Rotation der Reinigungswalzeneinheit 18 eine geringe Kraft überwunden werden. Dadurch wiederum wird ein Energiespareffekt erzielt. Diese Abrundung an der Kante ist in Figur 5 mit dem Bezugszeichen 151 angedeutet.

Es kann grundsätzlich vorgesehen sein, dass die Abstreif-Leiteinrichtung 142 an dem Reinigungswalzenhalter 60 angeordnet ist.

Bei dem gezeigten Ausführungsbeispiel sitzt die Abstreif-Leiteinrichtung 142 an der Schmutzfluidtankeinrichtung 66.

Diese weist eine Wandung 152 auf, welche in der Halteposition 100 dem Wandungsbereich 94 zugewandt ist. Das oder die Kantenelemente 150 sind an der entsprechenden Wandung 152 der ersten Kammer 110 und der zweiten Kammer 112 angeordnet.

Die entsprechende Abstreif-Leiteinrichtung 142 ist dabei vorzugsweise außerhalb der Deckelklappe 124 der Schmutzfluidtankeinrichtung 66 angeordnet.

Bei dieser Ausführungsform wird die Abstreif-Leiteinrichtung 142 von dem Reinigungskopf 14 abgenommen, wenn die Schmutzfluidtankeinrichtung 66 von diesem abgenommen wird.

Es ist ferner vorgesehen, dass an dem Reinigungskopf 14 der Reinigungswalzeneinheit 18 zugeordnet eine Abdeckung 154 positioniert ist. Die Abdeckung 154 ist nachfolgend der Abstreif-Leiteinrichtung 142 (mit dem oder den Kantenelementen 150) angeordnet. Das Kantenelement 150 ist so gekrümmt ausgebildet, dass es an einer entsprechenden Krümmung der Reinigungswalzeneinheit 118 mit dem Besatz 42 angepasst ist.

Grundsätzlich kann die Abdeckung 154 den Besatz 42 berühren oder in diesen eindringen, wobei das Eindringen vorzugsweise in einer geringeren Tiefe erfolgt als das Eindringen der Abstreif-Leiteinrichtung 142 über die Tiefe T. Bei einem Ausführungsbeispiel mündet die Fluidleitung 40 beziehungsweise münden die Fluidleitungen 40 in einen Bereich 156 zwischen der Abdeckung 154 und der Abstreif-Leiteinrichtung 142. In diesem Bereich kann dann die Reinigungswalzeneinheit 18 mit Reinigungsflüssigkeit aus der Tankeinrichtung 34 beaufschlagt werden.

Insbesondere weist der Bereich 146 eine Länge längs der Rotationsachse 58 auf, welche mindestens näherungsweise einer entsprechenden Länge des ersten Teils 72 beziehungsweise des zweiten Teils 74 der Reinigungswalzeneinheit 18 entspricht, um eine gleichmäßige Flüssigkeitsbeaufschlagung der Reinigungswalzeneinheit 18 über deren Länge zu ermöglichen.

Bei dem gezeigten Ausführungsbeispiel ist die Abdeckung 154 an der Schmutzfluidtankeinrichtung 66 angeordnet.

Es muss dann entsprechend dafür gesorgt werden, dass eine geeignete Ankopplung der Fluidleitung 40 oder Fluidleitungen 40 erreicht ist.

Bezogen auf eine Rotationsrichtung 158 (vgl. Figur 5) der Reinigungswalzeneinheit 18 in einem Reinigungsbetrieb ist die Abstreif-Leiteinrichtung 142 mit ihrem Kantenelement 150 oder ihren Kantenelementen 150 der Eingangsmündung 144 nachgeordnet. Dadurch ist ein "Einschleudern" von Schmutzfluid, welches zuvor durch die Reinigungswalzeneinheit 18 von der zu reinigenden Fläche 16 mitgenommen wurde und in Richtung der Abstreif-Leiteinrichtung 142 transportiert wurde, über die Abstreif-Leiteinrichtung 142 in die Eingangsmündung 144 und dadurch in die Schmutzfluidtankeinrichtung 66 ermöglicht.

Der Reinigungswalzeneinheit 18 ist bei einer Ausführungsform ferner ein Kehrelement 160 zugeordnet, welches dazu dient, Grobschmutz der Reinigungswalzeneinheit 18 zuzuführen. Dieser kann dann mit der Reinigungswalzeneinheit 18 mitgenommen werden.

Die Eingangsmündung 144 ist zwischen der Abstreif-Leiteinrichtung 142 an dem Kehrelement 160 angeordnet.

Bei dem gezeigten Ausführungsbeispiel ist das Kehrelement 160 an dem Reinigungswalzenhalter 60 an dem Haltebereich 62 positioniert. Das Kehrelement 160 ist so ausgestaltet, dass es zumindest in einem Winkelpositionsbereich (wenn die Flächen-Reinigungsmaschine 10 nicht zu steil aufgestellt ist) der Flächen-Reinigungsmaschine 10 bezogen auf die Längsachse 20 zu der zu reinigenden Fläche 16 auf die zu reinigende Fläche 16 für die Kehrfunktion einwirken kann.

Das Kehrelement 160 ist beispielsweise schwenkbar an dem Reinigungswalzenhalter 60 angeordnet und/oder es ist elastisch ausgebildet.

Insbesondere ragt das Kehrelement 160 in den Besatz 42 der Reinigungswalzeneinheit 18. Es kann aber den Besatz 42 auch nur berühren oder beabstandet zu diesem sein.

Bezogen auf die Rotationsrichtung 158 der Reinigungswalzeneinheit 18, wenn diese durch den Antriebsmotor 28 in ihrer Rotationsbewegung angetrieben ist, folgt auf die zu reinigende Fläche 16 zunächst das Kehrelement 160, dann ein Führungsbereich 162 des Reinigungswalzenhalters 60, welcher in seiner Form (hohl-)zylindrisch ist und an die Reinigungswalzeneinheit 18 angepasst ist, dann die Eingangsmündung 144, darauf die Abstreif-Leiteinrichtung 142 mit dem oder den Kantenelementen 150 und anschließend die Abdeckung 154, wobei der Bereich 156 zwischen der Abdeckung 154 und der Abstreif-Leiteinrichtung 142 liegt.

Bei der gezeigten Ausführungsform ist die Flächen-Reinigungsmaschine 10 sauggebläsefrei ausgebildet. Schmutzfluid, welches durch die Reinigungswalzeneinheit 18 mitgenommen wird, wird nicht durch ein zusätzliches Sauggebläse in die Schmutzfluidtankeinrichtung 66 eingesaugt, sondern die Abstreif-Leiteinrichtung 142 sorgt allein dafür, dass Schmutzfluid in die Schmutzfluidtankeinrichtung 66 eingekoppelt wird.

Grundsätzlich ist es aber auch möglich, dass das Einkoppeln noch durch ein zusätzliches Sauggebläse unterstützt wird.

Die Flächen-Reinigungsmaschine 10 funktioniert wie folgt:
In einem Reinigungsbetrieb ist die Schmutzfluidtankeinrichtung 66 an dem Reinigungskopf 14 in der Halteposition 100 fixiert.

Für einen Reinigungsvorgang wird die Flächen-Reinigungsmaschine 10 allein über die Reinigungswalzeneinheit 18 auf der zu reinigenden Fläche 16 aufgesetzt. Der Antriebsmotor 28 treibt die Reinigungswalzeneinheit 18 in einer Rotationsbewegung um die (einzige) Rotationsachse 58 in der Rotationsrichtung 158 an.

Die Reinigungswalzeneinheit 18 wird mit Reinigungsfluid aus der Tankeinrichtung 34 beaufschlagt.

Schmutz an der zu reinigenden Fläche 16 wird, wenn der angefeuchtete Besatz 42 der Reinigungswalzeneinheit 18 auf ihn wirkt, angefeuchtet, um dessen Lösbarkeit zu erleichtern.

Die Rotation der Reinigungswalzeneinheit 18 bewirkt eine mechanische Einwirkung auf Schmutz auf der zu reinigenden Fläche 16, um eine bessere Lösbarkeit von der zu reinigenden Fläche 16 zu erhalten.

Eventueller Grobschmutz kann mit dem Kehrelement 160 der Reinigungswalzeneinheit 18 zugeführt werden.

Schmutzfluid (Schmutzpartikel, Reinigungsflüssigkeit mit gelöstem Schmutz) wird durch die Reinigungswalzeneinheit 18 mitgenommen und an der Abstreif-Leiteinrichtung 142 wird das Schmutzfluid von der Reinigungswalzeneinheit 18 gelöst und (unter anderem unter Wirkung der Zentrifugalkraft) in die Eingangsmündung 144 geleitet und gelangt von dort in die Schmutzfluidtankeinrichtung 66. Die Abstreif-Leiteinrichtung 142 sorgt durch Abstreifen für eine Lösung von Schmutzfluid aus dem Besatz 42 der Reinigungswalzeneinheit 18.

Das Einkoppeln von Schmutzfluid in die Schmutzfluidtankeinrichtung 66 erfolgt insbesondere sauggebläsefrei.

Die Schmutzfluidtankeinrichtung 66 ist abnehmbar an dem Reinigungskopf 14 positioniert.

Die Klappe 102 sorgt für eine Sicherung der Halteposition 100. In der Halteposition 100 ist die Eingangsmündung 144 der Schmutzfluidtankeinrichtung 66 auch in Relation zu der Abstreif-Leiteinrichtung 142 so bezüglich der Reinigungswalzeneinheit 18 ausgerichtet, dass die entsprechende Lösefunktion und Einkopplungsfunktion wie oben beschrieben erreicht ist.

Die Klappe 102 sorgt mit ihrer Funktion als Niederhalter dafür, dass entsprechend das Kantenelement 150 oder die Kantenelemente 150 mit der Tiefe T in den Besatz 42 eingedrückt werden, um eine optimale Ablösefunktion durch Abstreifen zu erreichen.

Insbesondere ist die Abstreif-Leiteinrichtung 142 an der Schmutzfluidtankeinrichtung 66 angeordnet und mit dieser von dem Reinigungskopf 14 abnehmbar.

Die Klappe 102 drückt mit ihrem Gegenelement 136 und dem daran angeordneten Sperrelement 138 auf die Oberseite 130 der Schmutzfluidtankeinrichtung 66 und sichert dadurch die Halteposition, in der auch die oben beschriebene relative Positionierung der Abstreif-Leiteinrichtung 142 zu der Reinigungswalzeneinheit 18 erreicht ist.

Es wird eine formschlüssige Halterung der Schmutzfluidtankeinrichtung 66 an der Aufnahmekammer 64 in der Halteposition 100 bereitgestellt.

Zum Abnehmen der Schmutzfluidtankeinrichtung 66 (Figur 3, Figuren 6, 7) wird die Klappe 102 geöffnet. Sie wird in Richtung des Gerätekörpers 12 verschwenkt. Um das Sperrelement 138 aus der Ausnehmung 132 mit der Hinterschneidungsfläche 134 herauszuführen, muss eine entsprechende elastische Verformung des Gegenelements 136 durchgeführt werden.

Bei vollständig geöffneter Klappe 102 (Figur 6) kann dann der Schmutzfluidtank 66 entnommen werden (vgl. Figur 3).

Durch Öffnen der Deckelklappe 124 der Schmutzfluidtankeinrichtung 66 kann dieser entleert werden und gegebenenfalls beispielsweise durch Ausspülen gereinigt werden.

Die Schmutzfluidtankeinrichtung 66 weist beispielsweise ein Fassungsvermögen von circa 150 ml auf.

Die Flächen-Reinigungsmaschine 10 weist einen relativ geringen Energiebedarf auf, da kein Sauggebläse vorgesehen werden muss und Schmutzfluid direkt von der Reinigungswalzeneinheit 18 mit "minimiertem Weg" in die Schmutzfluidtankeinrichtung 66 eingekoppelt wird.

Die Flächen-Reinigungsmaschine 10 lässt sich deshalb optimiert mit einer wiederaufladbaren Batterieeinrichtung 44 betreiben.

Durch die erfindungsgemäße Flächen-Reinigungsmaschine lässt sich eine Feuchtreinigung von Hartböden mit hohem Automatisierungsgrad durchführen. Der Kraftaufwand beim Wischen wird durch die mechanische Unterstützung über die angetriebene Rotationswalze 18 reduziert beziehungsweise eliminiert. Die Befeuchtung der Reinigungswalzeneinheit 18 ermöglicht es einem Bediener, einen Reinigungsvorgang durchzuführen, ohne dass er mit Schmutzfluid in Kontakt kommt.

Außerdem folgt in einem Reinigungsbetrieb bis zu einem gewissen Grade eine Selbstreinigung der Reinigungswalzeneinheit 18.

Die Schmutzfluidtankeinrichtung 66 ist zwischen der Reinigungswalzeneinheit 18 und dem Antriebsmotor 28 angeordnet. Eine Längserstreckungsrichtung der Eingangsmündung 144, welche parallel zu der Längserstreckungsachse 116 liegt, ist parallel zur Rotationsachse 58 der Reinigungswalzeneinheit 18 und quer und insbesondere senkrecht zu der Motorachse 46. Ferner ist diese Längserstreckungsachse der Eingangsmündung 144 quer und insbesondere senkrecht zu der Längsachse 20.

Es kann vorgesehen sein, dass der Antriebsmotor 28 auch genutzt wird, um eine oder mehrere Saugturbinen anzutreiben, die entsprechend mit einem Innenraum der Schmutzfluidtankeinrichtung 66 in fluidwirksamer Verbindung stehen, um einen Unterdruck zu erzeugen, der das Einkoppeln von Schmutzfluid in die Schmutzfluidtankeinrichtung verbessert.

Grundsätzlich lässt sich die Flächen-Reinigungsmaschine 10 auch im Netzbetrieb betreiben.

Das Kehrelement 160 kann auch an der Schmutzfluidtankeinrichtung 66 angeordnet sein.

Es kann ein Überlastschutz vorgesehen sein. Dieser ist beispielsweise als mechanischer Überlastschutz ausgebildet, welcher beispielsweise eine Rutschkupplung umfasst. Es kann alternativ oder zusätzlich ein elektronischer Überlastschutz vorgesehen sein, welcher beispielsweise eine Überstromabschaltung durchführt.

Bei einem normalen Reinigungsbetrieb ist die Tankeinrichtung 34 bezogen auf die Gravitationsrichtung oberhalb des Reinigungskopfs 14 angeordnet. Dadurch kann Reinigungsflüssigkeit pumpenfrei unter Wirkung der Schwerkraft von der Tankeinrichtung 34 zu dem Reinigungskopf 14 strömen, um die zu reinigende Fläche 16 direkt oder indirekt über die Reinigungswalzeneinheit 18 mit Reinigungsflüssigkeit zu beaufschlagen.

Die Flächen-Reinigungsmaschine 10 kann so ausgebildet sein, dass das Kehrelement 160 erst wirksam wird, wenn eine bestimmte Winkellage bezogen auf die Längsachse 20 zu der zu reinigenden Fläche 16 eingestellt wird und insbesondere ein Winkel zwischen der zu reinigenden Fläche 16 und der Längsachse unterhalb eines Höchstwinkels liegt.

### Bezugszeichenliste

- 10: Flächen-Reinigungsmaschine
- 12: Gerätekörper
- 14: Reinigungskopf
- 16: Zu reinigende Fläche
- 18: Reinigungswalzeneinheit
- 20: Längsachse
- 22: Haltestabeinrichtung
- 24: Haltestab
- 26: Griff
- 28: Antriebsmotor
- 30: Gehäuse
- 32: Halter
- 34: Tankeinrichtung für Reinigungsflüssigkeit
- 36: Tankaufnahme
- 38: Ventileinrichtung
- 39: Filtereinrichtung
- 40: Fluidleitung
- 42: Besatz
- 44: Batterieeinrichtung
- 46: Motorachse
- 48: Schwenkachse
- 50: Doppelpfeil
- 52: Innenhülse
- 54: Außenhülse
- 56: Schwenklager
- 58: Rotationsachse
- 60: Reinigungswalzenhalter
- 62: Haltebereich
- 64: Aufnahmekammer
- 66: Schmutzfluidtankeinrichtung
- 68: Getriebeeinrichtung
- 70: Welle
- 72: Erster Teil
- 74: Zweiter Teil
- 76: Zwischenbereich
- 78: Hülse
- 80: Erste Stirnseite
- 82: Zweite Stirnseite
- 84: Boden
- 86: Aufnahmekammerwandung
- 88: Aufnahmeraum
- 90: Seite
- 92: Entnahme-/Einsetzrichtung
- 94: Wandungsbereich
- 96: Stufe
- 98: Fixierungseinrichtung
- 100: Halteposition
- 102: Klappe
- 104: Schwenkachse
- 106: Schwenklager
- 108: Richtung
- 110: Erste Kammer
- 112: Zweite Kammer
- 114: Ausnehmung
- 116: Längserstreckungsachse
- 118: Erstes äußeres Ende
- 120: Zweites äußeres Ende
- 122: Brücke
- 124: Deckelklappe
- 126a: Schwenklager
- 126b: Schwenklager
- 128: Unterseite
- 130: Oberseite
- 132: Ausnehmung
- 134: Hinterschneidungsfläche
- 136: Gegenelement
- 138: Sperrelement
- 140: Stufe
- 142: Abstreif-Leiteinrichtung
- 144: Eingangsmündung
- 146: Erster Teil
- 148: Zweiter Teil
- 150: Kantenelement
- 151: Abrundung, Abfasung
- 152: Wandung
- 154: Abdeckung
- 156: Bereich
- 158: Rotationsrichtung
- 160: Kehrelement
- 162: Führungsbereich

## Patentansprüche

1. Flächen-Reinigungsmaschine, umfassend einen Reinigungskopf (14) mit einer angetriebenen Reinigungswalzeneinheit (18) mit einer Rotationsachse (58), wobei in einem Reinigungsbetrieb die Flächen-Reinigungsmaschine nur über die Reinigungswalzeneinheit (18) an einer zu reinigenden Fläche (16) abgestützt ist, und einen Antriebsmotor (28) für die Reinigungswalzeneinheit (18), **gekennzeichnet durch** eine Schmutzfluidtankeinrichtung (66), welche an dem Reinigungskopf (14) abnehmbar angeordnet ist.

2. Flächen-Reinigungsmaschine nach Anspruch 1, **dadurch gekennzeichnet, dass** eine Längserstreckungsachse (116) der Schmutzfluidtankeinrichtung (66) parallel zu der Rotationsachse (58) der Reinigungswalzeneinheit (18) orientiert ist.

3. Flächen-Reinigungsmaschine nach Anspruch 1 oder 2, **dadurch gekennzeichnet, dass** eine Motorachse (46) des Antriebsmotors (28) quer und insbesondere senkrecht zu einer Längserstreckungsachse (116) der Schmutzfluidtankeinrichtung (66) orientiert ist.

4. Flächen-Reinigungsmaschine nach einem der vorangehenden Ansprüche, **dadurch gekennzeichnet, dass** die Schmutzfluidtankeinrichtung (66) zwischen der Reinigungswalzeneinheit (18) und dem Antriebsmotor (28) angeordnet ist,
und insbesondere **gekennzeichnet durch** eine Getriebeeinrichtung (68) zur Drehmomentübertragung, welche zwischen dem Antriebsmotor (28) und der Reinigungswalzeneinheit (18) angeordnet ist, dass die Schmutzfluidtankeinrichtung (66) eine Oberseite (130) und eine Unterseite (128) aufweist, wobei die Unterseite (128) einem Reinigungswalzenhalter (60) der Reinigungswalzeneinheit (18) zugewandt ist und die Oberseite (130) der Unterseite (128) abgewandt ist, und dass die Getriebeeinrichtung (68) an der Unterseite (128) oder der Oberseite (130) der Schmutzfluidtankeinrichtung (66) vorbeigeführt ist,
und insbesondere **dadurch** gekennzeichnet, dass die Schmutzfluidtankeinrichtung (66) eine Ausnehmung (114) aufweist, in welcher bei an dem Reinigungskopf (14) fixierter Schmutzfluidtankeinrichtung (66) mindestens ein Teilbereich der Getriebeeinrichtung (68) positioniert ist.

5. Flächen-Reinigungsmaschine nach einem der vorangehenden Ansprüche, **gekennzeichnet durch** einen Gerätekörper (12), an welchem der Reinigungskopf (14) angeordnet ist, wobei an dem Gerätekörper (12) mindestens eine der folgenden Einrichtungen positioniert ist: eine Tankeinrichtung (34) für Reinigungsflüssigkeit; eine Ventileinrichtung (38) für die Zuführung von Reinigungsflüssigkeit zu dem Reinigungskopf (14); eine Batterieeinrichtung (44) für den Antriebsmotor (28); eine Haltestabeinrichtung (22) zum Halten und/oder Führen der Flächen-Reinigungsmaschine; eine Filtereinrichtung (39) für Reinigungsflüssigkeit; mindestens teilweise der Antriebsmotor (28),
und insbesondere **dadurch** gekennzeichnet, dass der Antriebsmotor (28) mindestens teilweise zwischen dem Gerätekörper (12) und dem Reinigungskopf (14) angeordnet ist, wobei er insbesondere teilweise in dem Gerätekörper (12) angeordnet ist,
und insbesondere **dadurch** gekennzeichnet, dass der Reinigungskopf (14) um eine Schwenkachse (48) relativ zu dem Antriebsmotor (28) und/oder dem Gerätekörper (12) schwenkbar ist, wobei die Schwenkachse (48) insbesondere parallel oder koaxial zu einer Motorachse (46) des Antriebsmotors (28) orientiert ist.

6. Flächen-Reinigungsmaschine nach einem der vorangehenden Ansprüche, **dadurch gekennzeichnet, dass** ein Reinigungswalzenhalter (60) eine Aufnahmekammer (64) mit einem Aufnahmeraum (88) für die Schmutzfluidtankeinrichtung (66) aufweist,
und insbesondere, dass der Aufnahmekammer (64) eine Fixierungseinrichtung (98) zugeordnet ist, durch welche die Schmutzfluidtankeinrichtung (66) an der Aufnahmekammer (64) fixierbar ist, wobei die Fixierungseinrichtung (98) für die Abnehmbarkeit der Schmutzfluidtankeinrichtung (66) von dem Reinigungskopf (14) lösbar ausgebildet ist und insbesondere die Fixierungseinrichtung (98) so ausgebildet ist, dass die Schmutzfluidtankeinrichtung (66) an der Aufnahmekammer (64) durch Formschluss in einer Halteposition (100) gehalten ist, und insbesondere, dass die Fixierungseinrichtung (98) mindestens eine schwenkbare Klappe (102) ist oder umfasst, und insbesondere, dass eine Schwenkachse (104) der mindestens einen Klappe (102) mindestens näherungsweise parallel zu einer Rotationsachse (58) der Reinigungswalzeneinheit (18) ausgerichtet ist.

7. Flächen-Reinigungsmaschine nach Anspruch 6, **gekennzeichnet durch** mindestens eines der Folgenden:
- die mindestens eine Klappe (102) wirkt auf eine Oberseite (130) der Schmutzfluidtankeinrichtung (66), welche einer Unterseite (128) abgewandt ist, wobei die Unterseite (128) der Schmutzfluidtankeinrichtung (66) bei an dem Reinigungskopf (14) fixierter Schmutzfluidtankeinrichtung (66) einem Boden (84) der Aufnahmekammer (64) zugewandt ist;
- die mindestens eine Klappe (102) ist als Niederhalter ausgebildet, welche die Schmutzfluidtankeinrichtung (66) in Relation zu der Reinigungswalzeneinheit (18) definiert positioniert und/oder in dem Aufnahmeraum (88) positioniert und insbesondere die Schmutzfluidtankeinrichtung (66) in einer Halteposition (100) gegen einen Boden (84) der Aufnahmekammer (64) drückt;
- die mindestens eine Klappe (102) ist federbelastet und/oder derart elastisch ausgebildet ist, dass die Schmutzfluidtankeinrichtung (66) in dem Aufnahmeraum (88) mit einer Vorspannung gehalten ist;
- an der Oberseite (130) der Schmutzfluidtankeinrichtung (66) ist mindestens eine Ausnehmung (132) angeordnet und die mindestens eine Klappe (102) weist mindestens ein Gegenelement (136) zum Eintauchen in die mindestens eine Ausnehmung (132) auf, und insbesondere
weist die mindestens eine Ausnehmung (132) mindestens eine Hinterschneidung (134) auf und das mindestens eine Gegenelement (136) ein an die mindestens eine Hinterschneidung (134) angepasstes Sperrelement (138) aufweist, welches bei geschlossener mindestens einen Klappe (102) eine Beweglichkeit der Schmutzfluidtankeinrichtung (66) in einer Richtung (92) von einem Boden (84) der Aufnahmekammer (64) weg sperrt;
- die Aufnahmekammer (64) und die Schmutzfluidtankeinrichtung (66) sind so aneinander angepasst ausgebildet, dass in einer Halteposition (100) der Schmutzfluidtankeinrichtung (66) an der Aufnahmekammer (64) eine Beweglichkeit der Schmutzfluidtankeinrichtung (66) quer zu einer Senkrechten eines Bodens (84) der Aufnahmekammer (64) gesperrt ist.

8. Flächen-Reinigungsmaschine nach einem der vorangehenden Ansprüche, **dadurch gekennzeichnet, dass** die Schmutzfluidtankeinrichtung (66) einen oder mehrere Deckelklappen (124) aufweist.

9. Flächen-Reinigungsmaschine nach einem der vorangehenden Ansprüche, **dadurch gekennzeichnet, dass** die Schmutzfluidtankeinrichtung (66) als Einheit ausgebildet ist.

10. Flächen-Reinigungsmaschine nach einem der vorangehenden Ansprüche, **dadurch gekennzeichnet, dass** die Reinigungswalzeneinheit (18) zweiteilig ausgebildet ist mit einem ersten Teil (72) und einem zweiten Teil (74), wobei dem ersten Teil (72) der Reinigungswalzeneinheit (18) eine erste Kammer (110) der Schmutzfluidtankeinrichtung (66) und dem zweiten Teil (74) der Reinigungswalzeneinheit (18) eine zweite Kammer (112) der Schmutzfluidtankeinrichtung (66) zugeordnet ist, und insbesondere der Antriebsmotor (28) auf einen mittleren Bereich, welcher zwischen dem ersten Teil (72) und dem zweiten Teil (74) liegt, wirkt.

11. Flächen-Reinigungsmaschine nach einem der vorangehenden Ansprüche, **gekennzeichnet durch** eine Abstreif-Leiteinrichtung (142) für Schmutzfluid, welche auf die Reinigungswalzeneinheit (18) wirkt und welche an einer Eingangsmündung (144) der Schmutzfluidtankeinrichtung (66) angeordnet ist,
und insbesondere **dadurch** gekennzeichnet, dass die Abstreif-Leiteinrichtung (142) so angeordnet und ausgebildet ist, dass Schmutzfluid, welches **durch** die Reinigungswalzeneinheit (18) mitgenommen ist, **durch** Abstreifen von der Reinigungswalzeneinheit (18) gelöst wird und zu der Eingangsmündung (144) der Schmutzfluidtankeinrichtung (66) geleitet wird,
und insbesondere **dadurch** gekennzeichnet, dass die Abstreif-Leiteinrichtung (142) so ausgebildet ist, dass Schmutzfluid sauggebläsefrei **durch** die Abstreif-Leiteinrichtung (142) an der Eingangsmündung (144) der Schmutzfluidtankeinrichtung (66) in die Schmutzfluidtankeinrichtung (66) geleitet wird,
und insbesondere **dadurch** gekennzeichnet, dass bezogen auf eine Rotationsrichtung (158) der Reinigungswalzeneinheit (18) die Abstreif-Leiteinrichtung (142) der Eingangsmündung (144) nachgeordnet ist,
und insbesondere **dadurch** gekennzeichnet, dass die Abstreif-Leiteinrichtung (142) in einen Besatz (42) der Reinigungswalzeneinheit (18) ragt, und insbesondere **dadurch** gekennzeichnet, dass die Abstreif-Leiteinrichtung (142) an einer Kante, welche in den Besatz (42) ragt und welche der Eingangsmündung (144) zugewandt ist, abgerundet oder abgefast ist, und insbesondere **dadurch** gekennzeichnet, dass die Abstreif-Leiteinrichtung (142) mit einer Tiefe (T) von mindestens 5 % einer Dicke (D) des Besatzes (42) in den Besatz (42), bezogen auf einen feuchten Besatz (42), ragt;
und insbesondere **dadurch** gekennzeichnet, dass die Abstreif-Leiteinrichtung (142) an der Schmutzfluidtankeinrichtung (66) angeordnet ist und mit der Schmutzfluidtankeinrichtung (66) von dem Reinigungskopf (14) abnehmbar ist;
und insbesondere **dadurch** gekennzeichnet, dass die Abstreif-Leiteinrichtung (142) **durch** ein oder mehrere Kantenelemente (150) gebildet ist, wobei insbesondere ein Kantenelement (150) zumindest teilweise eine Wandung der Eingangsmündung (144) bildet.

12. Flächen-Reinigungsmaschine nach einem der vorangehenden Ansprüche, **dadurch gekennzeichnet, dass** an dem Reinigungskopf (14) mindestens ein Kehrelement (160) angeordnet ist, durch welches der Reinigungswalzeneinheit (18) Grobschmutz zur Mitnahme durch die Reinigungswalzeneinheit (18) zuführbar ist,
und insbesondere, dass eine Eingangsmündung (144) der Schmutzfluidtankeinrichtung (66) zwischen einer Abstreif-Leiteinrichtung (142) und dem mindestens einen Kehrelement (160) positioniert ist.

13. Flächen-Reinigungsmaschine nach einem der vorangehenden Ansprüche, **gekennzeichnet durch** eine Batterieeinrichtung (44) und insbesondere wiederaufladbare Batterieeinrichtung (44) zur Versorgung des Antriebsmotors (28) mit elektrischer Energie,
und insbesondere, dass der Antriebsmotor (28) zwischen der Batterieeinrichtung (44) und dem Reinigungskopf (14) angeordnet ist.

14. Flächen-Reinigungsmaschine nach einem der vorangehenden Ansprüche, **gekennzeichnet durch** eine Tankeinrichtung (34) für Reinigungsflüssigkeit,
und insbesondere, dass die Tankeinrichtung (34) für Reinigungsflüssigkeit bezogen auf die Schwerkraftrichtung oberhalb der Reinigungswalzeneinheit (18) positioniert ist, wenn die Flächen-Reinigungsmaschine in einem ordnungsgemäßen Reinigungsbetrieb bei auf der zu reinigenden Fläche (16) aufgesetzter Reinigungswalzeneinheit (18) betrieben wird.

15. Flächen-Reinigungsmaschine nach einem der vorangehenden Ansprüche, **dadurch gekennzeichnet, dass** eine Eingangsmündung (144) der Schmutzfluidtankeinrichtung (66) eine Längserstreckungsrichtung aufweist, welche parallel zu einer Rotationsachse (58) der Reinigungswalzeneinheit (18) orientiert ist.

16. Flächen-Reinigungsmaschine nach einem der vorangehenden Ansprüche, **gekennzeichnet durch** eine Ausbildung als handbetätigte oder handgeführte Flächen-Reinigungsmaschine.

## Claims

1. Surface cleaning machine, comprising a cleaning head (14) having a driven cleaning roller unit (18) with a rotational axis (58), wherein in a cleaning operation, the surface cleaning machine is supported on a surface (16) to be cleaned only by way of the cleaning roller unit (18), and comprising a drive motor (28) for the cleaning roller unit (18), **characterized by** a dirty fluid tank device (66), which is removably arranged on the cleaning head (14).

2. Surface cleaning machine in accordance with Claim 1, **characterized in that** a longitudinal extent axis (116) of the dirty fluid tank device (66) is oriented in parallel to the rotational axis (58) of the cleaning roller unit (18).

3. Surface cleaning machine in accordance with Claim 1 or 2, **characterized in that** a motor axis (46) of the drive motor (28) is oriented transversely and in particular perpendicularly to a longitudinal extent axis (116) of the dirty fluid tank device (66).

4. Surface cleaning machine in accordance with any one of the preceding Claims, **characterized in that** the dirty fluid tank device (66) is arranged between the cleaning roller unit (18) and the drive motor (28),
and in particular **characterized by** a gearing device (68) for the transmission of torque, which is arranged between the drive motor (28) and the cleaning roller unit (18), in that the dirty fluid tank device (66) has a top side (130) and a bottom side (128), wherein the bottom side (128) faces toward a cleaning roller holder (60) of the cleaning roller unit (18) and the top side (130) faces away from the bottom side (128), and in that the gearing device (68) is guided past the bottom side (128) or the top side (130) of the dirty fluid tank device (66),
and in particular **characterized in that** the dirty fluid tank device (66) has a recess (114) in which at least one partial region of the gearing device (68) is arranged when the dirty fluid tank device (66) is fixed to the cleaning head (14).

5. Surface cleaning machine in accordance with any one of the preceding Claims, **characterized by** an appliance body (12) on which the cleaning head (14) is arranged, wherein at least one of the following devices is positioned on the appliance body (12): a tank device (34) for cleaning liquid; a valve device (38) for the supply of cleaning liquid to the cleaning head (14); a battery device (44) for the drive motor (28); a holding bar device (22) for holding and/or guiding the surface cleaning machine; a filter device (39) for cleaning liquid; the drive motor (28) at least partially,
and in particular **characterized in that** the drive motor (28) is arranged at least partially between the appliance body (12) and the cleaning head (14), wherein it is arranged in particular partially in the appliance body (12),
and in particular **characterized in that** the cleaning head (14) is pivotable about a pivotal axis (48) relative to the drive motor (28) and/or the appliance body (12), wherein the pivotal axis (48) is oriented in particular in parallel or coaxially to a motor axis (46) of the drive motor (28).

6. Surface cleaning machine in accordance with any one of the preceding Claims, **characterized in that** a cleaning roller holder (60) has a receiving chamber (64) with a receiving space (88) for the dirty fluid tank device (66),
and in particular **in that** the receiving chamber (64) is associated with a fixing device (98) by means of which the dirty fluid tank device (66) is fixable to the receiving chamber (64), wherein the fixing device (98) is of releasable configuration for the removability of the dirty fluid tank device (66) from the cleaning head (14), and in particular the fixing device (98) is configured such that the dirty fluid tank device (66) is held on the receiving chamber (64) in a holding position (100) by means of positive engagement, and in particular **in that** the fixing device (98) is or comprises at least one pivotable flap (102), and in particular in that a pivotal axis (104) of the at least one flap (102) is aligned at least approximately in parallel to a rotational axis (58) of the cleaning roller unit (18).

7. Surface cleaning machine in accordance with Claim 6, **characterized by** at least one of the following:
- the at least one flap (102) acts on a top side (130) of the dirty fluid tank device (66), which faces away from a bottom side (128), wherein the bottom side (128) of the dirty fluid tank device (66) faces toward a base (84) of the receiving chamber (64) when the dirty fluid tank device (66) is fixed to the cleaning head (14);
- the at least one flap (102) is configured as a holding-down device, which positions the dirty fluid tank device (66) in relation to the cleaning roller unit (18) in a defined manner and/or positions the dirty fluid tank device (66) in the receiving space (88) and in particular presses the dirty fluid tank device (66) in a holding position (100) against a base (84) of the receiving chamber (64);
- the at least one flap (102) is spring-loaded and/or elastically configured in such a way that the dirty fluid tank device (66) is held in the receiving space (88) with a prestress;
- at least one recess (132) is arranged on the top side (130) of the dirty fluid tank device (66) and the at least one flap (102) has at least one counter element (136) for dipping into the at least one recess (132), and in particular
the at least one recess (132) has at least one undercut (134) and the at least one counter element (136) has a blocking element (138) adapted to the at least one undercut (134), which blocking element (138) blocks a mobility of the dirty fluid tank device (66) in a direction (92) away from a base (84) of the receiving chamber (64) when the at least one flap (102) is closed;
- the receiving chamber (64) and the dirty fluid tank device (66) are configured adapted to one another such that in a holding position (100) of the dirty fluid tank device (66) on the receiving chamber (64), a mobility of the dirty fluid tank device (66) transverse to a perpendicular of a base (84) of the receiving chamber (64) is blocked.

8. Surface cleaning machine in accordance with any one of the preceding Claims, **characterized in that** the dirty fluid tank device (66) has one or more lid flaps (124).

9. Surface cleaning machine in accordance with any one of the preceding Claims, **characterized in that** the dirty fluid tank device (66) is configured as a unit.

10. Surface cleaning machine in accordance with any one of the preceding Claims, **characterized in that** the cleaning roller unit (18) is of two-part configuration having a first part (72) and a second part (74), wherein a first chamber (110) of the dirty fluid tank device (66) is associated with the first part (72) of the cleaning roller unit (18) and a second chamber (112) of the dirty fluid tank device (66) is associated with the second part (74) of the cleaning roller unit (18), and in particular the drive motor (28) acts on a middle region, which is located between the first part (72) and the second part (74).

11. Surface cleaning machine in accordance with any one of the preceding Claims, **characterized by** a scraping-guiding device (142) for dirty fluid, which acts on the cleaning roller unit (18) and which is arranged on an entry opening (144) of the dirty fluid tank device (66),
and in particular **characterized in that** the scraping-guiding device (142) is arranged and configured such that dirty fluid that is collected by the cleaning roller unit (18) is released from the cleaning roller unit (18) by means of scraping and is guided to the entry opening (144) of the dirty fluid tank device (66),
and in particular **characterized in that** the scraping-guiding device (142) is configured such that dirty fluid is guided without a suction fan into the dirty fluid tank device (66) by the scraping-guiding device (142) at the entry opening (144) of the dirty fluid tank device (66),
and in particular **characterized in that** the scraping-guiding device (142) is arranged downstream of the entry opening (144) in relation to a rotational direction (158) of the cleaning roller unit (18),
and in particular **characterized in that** the scraping-guiding device (142) projects into a covering (42) of the cleaning roller unit (18), and in particular **characterized in that** the scraping-guiding device (142) is rounded or chamfered at an edge that projects into the covering (42) and that faces toward the entry opening (144), and in particular **characterized in that** the scraping-guiding device (142) projects into the covering (42) with a depth (T) of at least 5% of a thickness (D) of the covering (42), with respect to a wet covering (42);
and in particular **characterized in that** the scraping-guiding device (142) is arranged on the dirty fluid tank device (66) and is removable with the dirty fluid tank device (66) from the cleaning head (14);
and in particular **characterized in that** the scraping-guiding device (142) is formed by one or more edge elements (150), wherein in particular an edge element (150) at least partially forms a wall of the entry opening (144).

12. Surface cleaning machine in accordance with any one of the preceding Claims, **characterized in that** arranged on the cleaning head (14) is at least one sweeping element (160), by means of which coarse dirt is feedable to the cleaning roller unit (18) to be collected by the cleaning roller unit (18),
and in particular **in that** an entry opening (144) of the dirty fluid tank device (66) is positioned between a scraping-guiding device (142) and the at least one sweeping element (160).

13. Surface cleaning machine in accordance with any one of the preceding Claims, **characterized by** a battery device (44) and in particular rechargeable battery device (44) for supplying the drive motor (28) with electrical energy,
and in particular in that the drive motor (28) is arranged between the battery device (44) and the cleaning head (14).

14. Surface cleaning machine in accordance with any one of the preceding Claims, **characterized by** a tank device (34) for cleaning liquid,
and in particular in that the tank device (34) for cleaning liquid is positioned above the cleaning roller unit (18), in relation to the direction of gravity, when the surface cleaning machine is operated in a proper cleaning operation with the cleaning roller unit (18) placed on the surface (16) to be cleaned.

15. Surface cleaning machine in accordance with any one of the preceding Claims, **characterized in that** an entry opening (144) of the dirty fluid tank device (66) has a longitudinal extent direction which is oriented in parallel to a rotational axis (58) of the cleaning roller unit (18).

16. Surface cleaning machine in accordance with any one of the preceding Claims, **characterized by** a configuration as a hand-operated or hand-guided surface cleaning machine.

## Revendications

1. Machine de nettoyage de surfaces, comprenant une tête de nettoyage (14) avec une unité rouleau de nettoyage (18) entraînée avec un axe de rotation (58), dans laquelle, dans un mode nettoyage, la machine de nettoyage de surfaces est en appui sur une surface (16) à nettoyer uniquement par l'intermédiaire de l'unité rouleau de nettoyage (18), et un moteur d'entraînement (28) pour l'unité rouleau de nettoyage (18), **caractérisée par** un système de réservoir de fluide souillé (66), lequel est disposé de manière amovible sur la tête de nettoyage (14).

2. Machine de nettoyage de surfaces selon la revendication 1, **caractérisée en ce qu'**un axe d'étendue longitudinale (116) du dispositif de réservoir de fluide souillé (66) est orienté parallèlement à l'axe de rotation (58) de l'unité rouleau de nettoyage (18).

3. Machine de nettoyage de surfaces selon la revendication 1 ou 2, **caractérisée en ce qu'**un axe de moteur (46) du moteur d'entraînement (28) est orienté transversalement et en particulier perpendiculairement à un axe d'étendue longitudinale (116) du dispositif de réservoir de fluide souillé (66).

4. Machine de nettoyage de surfaces selon l'une quelconque des revendications précédentes, **caractérisée en ce que** le dispositif de réservoir de fluide souillé (66) est disposé entre l'unité rouleau de nettoyage (18) et le moteur d'entraînement (28),
et en particulier **caractérisée par** un dispositif de transmission (68) permettant la transmission d'un couple, lequel est disposé entre le moteur d'entraînement (28) et l'unité rouleau de nettoyage (18), en ce que le dispositif de réservoir de fluide souillé (66) présente une face supérieure (130) et une face inférieure (128), dans laquelle la face inférieure (128) est tournée vers un porte-rouleau de nettoyage (60) de l'unité rouleau de nettoyage (18) et la face supérieure (130) est opposée à la face inférieure (128), et que le dispositif de transmission (68) est amené à passer devant la face inférieure (128) ou la face supérieure (130) du dispositif de réservoir de fluide souillé (66),
et en particulier **caractérisée en ce que** le dispositif de réservoir de fluide souillé (66) présente un évidement (114) dans lequel au moins une zone partielle du dispositif de transmission (68) est positionnée lorsque le dispositif de réservoir de fluide souillé (66) est fixé sur la tête de nettoyage (14) .

5. Machine de nettoyage de surfaces selon l'une quelconque des revendications précédentes, **caractérisée par** un corps d'appareil (12) sur lequel la tête de nettoyage (14) est disposée, dans laquelle au moins un des dispositifs suivants est positionné sur le corps d'appareil (12) : un dispositif de réservoir (34) pour le liquide de nettoyage ; un dispositif de soupape (38) pour l'amenée de liquide de nettoyage vers la tête de nettoyage (14) ; un dispositif de batterie (44) pour le moteur d'entraînement (28) ; un dispositif de barre de retenue (22) destiné à retenir et/ou guider la machine de nettoyage de surfaces ; un dispositif de filtre (39) pour le liquide de nettoyage ; au moins en partie le moteur d'entraînement (28),
et en particulier **caractérisée en ce que** le moteur d'entraînement (28) est disposé au moins en partie entre le corps d'appareil (12) et la tête de nettoyage (14), dans laquelle il est disposé en particulier en partie dans le corps d'appareil (12),
et en particulier **caractérisée en ce que** la tête de nettoyage (14) peut pivoter autour d'un axe de pivotement (48) par rapport au moteur d'entraînement (28) et/ou au corps d'appareil (12), dans laquelle l'axe de pivotement (48) est orienté en particulier parallèlement ou de manière coaxiale par rapport à un axe de moteur (46) du moteur d'entraînement (28).

6. Machine de nettoyage de surfaces selon l'une quelconque des revendications précédentes, **caractérisée en ce qu'**un porte-rouleau de nettoyage (60) présente une chambre de réception (64) avec un espace de réception (88) pour le dispositif de réservoir de fluide souillé (66),
et en particulier qu'un dispositif de fixation (98), par lequel le dispositif de réservoir de fluide souillé (66) peut être fixé sur la chambre de réception (64), est associé à la chambre de réception (64), dans laquelle le dispositif de fixation (98) est réalisé de manière détachable pour la possibilité de retrait du dispositif de réservoir de fluide souillé (66) de la tête de nettoyage (14) et en particulier le dispositif de fixation (98) est réalisé de sorte que le dispositif de réservoir de fluide souillé (66) est retenu dans une position de retenue (100) sur la chambre de réception (64) par coopération de formes, et en particulier que le dispositif de fixation (98) est ou comprend au moins un clapet (102) pivotant, et en particulier qu'un axe de pivotement (104) de l'au moins un clapet (102) est orienté au moins approximativement parallèlement à un axe de rotation (58) de l'unité rouleau de nettoyage (18) .

7. Machine de nettoyage de surfaces selon la revendication 6, **caractérisée par** au moins un de ce qui suit :
- l'au moins un clapet (102) agit sur une face supérieure (130) du dispositif de réservoir de fluide souillé (66), laquelle est opposée à une face inférieure (128), dans laquelle la face inférieure (128) du dispositif de réservoir de fluide souillé (66), lorsque le dispositif de réservoir de fluide souillé (66) est fixé sur la tête de nettoyage (14), est tournée vers un fond (84) de la chambre de réception (64) ;
- l'au moins un clapet (102) est réalisé sous la forme d'un serre-flan, lequel positionne le dispositif de réservoir de fluide souillé (66) par rapport à l'unité rouleau de nettoyage (18) de manière définie et/ou le positionne dans l'espace de réception (88) et en particulier presse le dispositif de réservoir de fluide souillé (66) dans une position de retenue (100) contre un fond (84) de la chambre de réception (64) ;
- l'au moins un clapet (102) est sollicité par un ressort et/ou réalisé de manière élastique de telle sorte que le dispositif de réservoir de fluide souillé (66) est retenu dans l'espace de réception (88) avec une précontrainte ;
- au moins un évidement (132) est disposé sur la face supérieure (130) du dispositif de réservoir de fluide souillé (66) et l'au moins un clapet (102) présente au moins un contre-élément (136) destiné à s'enfoncer dans l'au moins un évidement (132), et en particulier
l'au moins un évidement (132) présente au moins un dégagement (134) et l'au moins un contre-élément (136) présente un élément de blocage (138), adapté à l'au moins un dégagement (134), lequel, lorsque l'au moins un clapet (102) est fermé, bloque une mobilité du dispositif de réservoir de fluide souillé (66) dans une direction (92) s'écartant d'un fond (84) de la chambre de réception (64) ;
- la chambre de réception (64) et le dispositif de réservoir de fluide souillé (66) sont réalisés de manière adaptée l'une à l'autre, de sorte que dans une position de retenue (100) du dispositif de réservoir de fluide souillé (66) sur la chambre de réception (64), une mobilité du dispositif de réservoir de fluide souillé (66) transversalement à une verticale d'un fond (84) de la chambre de réception (64) est bloquée.

8. Machine de nettoyage de surfaces selon l'une quelconque des revendications précédentes, **caractérisée en ce que** le dispositif de réservoir de fluide souillé (66) présente un ou plusieurs clapets de couvercle (124) .

9. Machine de nettoyage de surfaces selon l'une quelconque des revendications précédentes, **caractérisée en ce que** le dispositif de réservoir de fluide souillé (66) est réalisé sous la forme d'unité.

10. Machine de nettoyage de surfaces selon l'une quelconque des revendications précédentes, **caractérisée en ce que** l'unité rouleau de nettoyage (18) est réalisée en deux parties avec une première partie (72) et une deuxième partie (74), dans laquelle une première chambre (110) du dispositif de réservoir de fluide souillé (66) est associée à la première partie (72) de l'unité rouleau de nettoyage (18) et une deuxième chambre (112) du dispositif de réservoir de fluide souillé (66) à la deuxième partie (74) de l'unité rouleau de nettoyage (18), et en particulier le moteur d'entraînement (28) agit sur une zone centrale, laquelle se situe entre la première partie (72) et la deuxième partie (74).

11. Machine de nettoyage de surfaces selon l'une quelconque des revendications précédentes, **caractérisée par** un dispositif de guidage de raclage (142) pour le fluide souillé, lequel agit sur l'unité rouleau de nettoyage (18) et lequel est disposé sur une embouchure d'entrée (144) du dispositif de réservoir de fluide souillé (66),
et en particulier **caractérisée en ce que** le dispositif de guidage de raclage (142) est disposé et réalisé de sorte que le fluide souillé, lequel est emporté par l'unité rouleau de nettoyage (18), est libéré de l'unité rouleau de nettoyage (18) par raclage et est guidé vers l'embouchure d'entrée (144) du dispositif de réservoir de fluide souillé (66),
et en particulier **caractérisée en ce que** le dispositif de guidage de raclage (142) est réalisé dans le dispositif de réservoir de fluide souillé (66) de sorte que le fluide souillé est guidé sans ventilateur aspirant par le dispositif de guidage de raclage (142) sur l'embouchure d'entrée (144) du dispositif de réservoir de fluide souillé (66),
et en particulier **caractérisée en ce que** le dispositif de guidage de raclage (142) est situé en aval de l'embouchure d'entrée (144) par rapport à une direction de rotation (158) de l'unité rouleau de nettoyage (18),
et en particulier **caractérisée en ce que** le dispositif de guidage de raclage (142) fait saillie dans une garniture (42) de l'unité rouleau de nettoyage (18), et en particulier **caractérisée en ce que** le dispositif de guidage de raclage (142) est arrondi ou chanfreiné au niveau d'un bord, lequel fait saillie dans la garniture (42) et lequel est tourné vers l'embouchure d'entrée (144), et en particulier **caractérisée en ce que** le dispositif de guidage de raclage (142) fait saillie avec une profondeur (T) d'au moins 5 % d'une épaisseur (D) de la garniture (42) dans la garniture (42), par rapport à une garniture (42) humide ;
et en particulier **caractérisée en ce que** le dispositif de guidage de raclage (142) est disposé sur le dispositif de réservoir de fluide souillé (66) et peut être retiré avec le dispositif de réservoir de fluide souillé (66) de la tête de nettoyage (14) ;
et en particulier **caractérisée en ce que** le dispositif de guidage de raclage (142) est formé par un ou plusieurs éléments de bord (150), dans laquelle en particulier un élément de bord (150) forme au moins en partie une paroi de l'embouchure d'entrée (144).

12. Machine de nettoyage de surfaces selon l'une quelconque des revendications précédentes, **caractérisée en ce qu'**au moins un élément de balayage (160), par lequel des souillures grossières destinées à être emportées par l'unité rouleau de nettoyage (18) peuvent être amenées à l'unité rouleau de nettoyage (18), est disposé sur la tête de nettoyage (14),
et en particulier qu'une embouchure d'entrée (144) du dispositif de réservoir de fluide souillé (66) est positionnée entre un dispositif de guidage de raclage (142) et l'au moins un élément de balayage (160) .

13. Machine de nettoyage de surfaces selon l'une quelconque des revendications précédentes, **caractérisée par** un dispositif de batterie (44) et en particulier un dispositif de batterie (44) rechargeable destiné à alimenter le moteur d'entraînement (28) en énergie électrique,
et en particulier que le moteur d'entraînement (28) est disposé entre le dispositif de batterie (44) et la tête de nettoyage (14).

14. Machine de nettoyage de surfaces selon l'une quelconque des revendications précédentes, **caractérisée par** un dispositif de réservoir (34) pour un liquide de nettoyage,
et en particulier que le dispositif de réservoir (34) pour le liquide de nettoyage est positionné au-dessus de l'unité rouleau de nettoyage (18) par rapport au sens de la pesanteur, lorsque la machine de nettoyage de surfaces fonctionne dans un mode nettoyage correct lorsque l'unité rouleau de nettoyage (18) est posée sur la surface (16) à nettoyer.

15. Machine de nettoyage de surfaces selon l'une quelconque des revendications précédentes, **caractérisée en ce qu'**une embouchure d'entrée (144) du dispositif de réservoir de fluide souillé (66) présente une direction d'étendue longitudinale, laquelle est orientée parallèlement à un axe de rotation (58) de l'unité rouleau de nettoyage (18).

16. Machine de nettoyage de surfaces selon l'une quelconque des revendications précédentes, **caractérisée par** une réalisation sous la forme d'une machine de nettoyage de surfaces actionnée à la main ou guidée à la main.
